# EUROPÄISCHE PATENTSCHRIFT

(11) **EP 4 485 704 B1**
(45) Veröffentlichungstag und Bekanntmachung des Hinweises auf die Patenterteilung: **06.08.2025**
(21) Anmeldenummer: 23181911.1
(22) Anmeldetag: 27.06.2023
(51) Int. Cl.: H01R 13/502, H01R 13/516, H01R 13/74, H01R 13/52, H01R 13/447

(54) **EINBAUSTECKVERBINDERGEHÄUSE AUS WEICHEM MATERIAL**
BUILT-IN CONNECTOR HOUSING MADE OF SOFT MATERIAL
BOÎTIER DE CONNECTEUR ENFICHABLE ENCASTRÉ EN MATÉRIAU SOUPLE

(43) Veröffentlichungstag der Anmeldung: 01.01.2025
(73) Patentinhaber: Neutrik AG, 9494 Schaan (LI)
(72) Erfinder: DOBLER, Oliver, 6774 Tschagguns (AT); MAIKISCH, Martin, 6822 Satteins (AT)
(74) Vertreter: Kaminski Harmann

(56) Entgegenhaltungen:
- WO-A1-2020/144005
- WO-A1-2021/058131
- CH-A- 375 055
- CN-U- 218 548 966

## Beschreibung

### Gebiet der Erfindung

Die vorliegende Erfindung betrifft einen Einbausteckverbinder, wobei der Einbausteckverbinder vorgesehen ist zum Eingehen einer, insbesondere mechanisch verriegelbaren, Steckverbindung mit einem auf den Einbausteckverbinder als Gegenstück abgestimmten und in eine Öffnung des Einbausteckverbinders einsteckbaren Kabelsteckverbinder.

### Hintergrund der Erfindung

Einbausteckverbinder mit einem mehrteiligen Aufbau sind aus dem Stand der Technik bekannt. So offenbart das Dokument WO 2020/144005 A1 eine elektrische Ladebuchse zum Aufladen eines elektrisch angetriebenen Fahrzeugs. Bei weiteren bekannten Einbausteckverbindern sind die Kontaktstifte, oftmals auch als Pins oder Sheets bezeichnet, in einen Kontaktträger eingeschoben, wobei dieser Kontaktträger neben dem Aufnehmen und Ausrichten der Kontaktstifte unter anderem auch die Funktion hat den Innenraum bereitzustellen, in den der Kabelsteckverbinder für das Herstellen des Kontakts mit den Kontaktstiften eingeführt wird. Dieser Innenraum kann zudem Elemente zur Verriegelung des Kabelsteckverbinders aufweisen. Weiterhin stellt der Kontaktträger in speziellen Ausführungsformen solcher Einbausteckverbinder einen Verbindungsflansch bereit, durch dessen Montagebohrungen Schrauben zum Anschrauben des Einbausteckverbinders an eine Einbauplatte geführt werden können.

Der Kontaktträger wird in ein Einbausteckverbindergehäuse eingeschoben, wobei Teile der Kontaktstifte durch speziell dafür vorgesehene Öffnungen aus dem Einbausteckverbindergehäuse wieder herausgeschoben werden. Diese aus dem Gehäuse herausragenden Teile der Kontaktstifte werden dann jeweils, beispielsweise über speziell für diesen Zweck vorgesehene Klemmen, mit Litzen eines Kabels, zum Beispiel eines Stromkabels, verbunden, das das zur Übertragung über die Steckverbindung von Einbau- und Kabelsteckverbinder vorgesehene Signal, zum Beispiel ein Stromversorgungssignal, bereitstellt.

Bei Einbausteckverbindern des Stands der Technik wird das Einbausteckverbindergehäuse aus einem harten, inelastischen Material (z.B. ein härterer Thermoplast) gefertigt, wobei sich dieses härtere Gehäuse nicht so dicht an die durch die Öffnungen des Gehäuses herausgeschobenen Kontaktstifte anlegt. Folglich sind diese Presssitze zwischen Einbausteckverbindergehäuse des Stands der Technik und entsprechenden Kontaktstiften undicht/durchlässig für Staub, Wasser und/oder Luft.

Eine solche Undichtigkeit zwischen Gehäuse und Kontaktstift ist insbesondere bei Anwendungen des Einbausteckverbinders im Outdoor-Bereich (z.B. Lautsprecherboxen bei Freiluft-Festivals) ein Problem. Hierbei kann es zum Beispiel jederzeit zu Regenfällen kommen, wobei Feuchtigkeit in den Einbausteckverbinder eindringen kann, wenn kein Kabelsteckverbinder eingesteckt ist und die für ein temporäres Verschliessen und Abdichten des Einbausteckverbinderinnenraums vorgesehene Dichtkappe nicht aufgesetzt wurde. Die eingedrungene Feuchtigkeit kann dann bis zu dem Presssitz zwischen Einbausteckverbindergehäuse und Kontaktstift rinnen und sich dort ansammeln. Da dieser Presssitz, wie zuvor bereits angesprochen, aufgrund des härteren Gehäusematerials, insbesondere gegenüber Wasser, nicht dicht ist, besteht bei Einbausteckverbindern des Stands der Technik die Gefahr, dass die Feuchtigkeit weiter bis ins Gerät vordringt und so zu einem Kurzschluss führt, der das Gerät beschädigen und schlimmstenfalls umstehende Personen verletzen kann.

Einbausteckverbinder des Stands der Technik lösen das beschriebene Problem dadurch, dass Kontaktstellen der Kontaktstifte mit dem Gehäuse mit Dichtmitteln wie beispielsweise Klebstoffe, Dichtpasten, Dichtringe (z.B. O-Ringe), etc. zusätzlich abgedichtet werden. Hierbei zeigt sich jedoch ein Nachteil der Einbausteckverbindergehäuse bzw. der Einbausteckverbinder des Stands der Technik, da diese zusätzlichen Bauteile/Dichtmaterialien zum einen zusätzliche Kosten (z.B. Materialbeschaffungskosten, zusätzliche Maschinen/Mitarbeiter) und zum anderen einen zusätzlichen Arbeitsaufwand durch beispielsweise weitere Arbeitsschritte verursachen. So müssen beispielsweise vor dem Assemblieren des Einbausteckverbinders durch Zusammenstecken von Einbausteckverbindergehäuse, Kontaktträger und Kontaktstiften die entsprechenden Dichtringe eingebracht/aufgesteckt oder der noch flüssige Klebstoff aufgetragen werden.

### Aufgabe der Erfindung

Es ist deshalb eine Aufgabe der Erfindung, einen Einbausteckverbinder bereitzustellen, die die Nachteile aus dem Stand der Technik überwinden, insbesondere im Lichte der strikten Vorgaben in Bezug auf Sicherheit und die weltweit etablierten Einbaumasse.

Eine weitere Aufgabe liegt darin, einen Einbausteckverbinder bereitzustellen, bei welchem das Herstellen einer Dichtigkeit gegenüber Staub, Luft und/oder Wasser vereinfacht ist, wodurch eine Anwendung im Outdoor-Bereich, eine Verringerung der Gefahr von Kurzschlüssen und/oder die Erfüllung bestimmter Normen ohne zusätzlichen Arbeitsaufwand möglich wird.

Diese Aufgaben werden durch die Verwirklichung zumindest eines Teils der kennzeichnenden Merkmale Anspruchs 1 gelöst. Merkmale, welche die Erfindung in alternativer oder vorteilhafter Weise weiterbilden, sind einigen der übrigen Merkmale Anspruchs 1 und den abhängigen Patentansprüchen zu entnehmen.

### Zusammenfassung der Erfindung

Die Erfindung betrifft einen Einbausteckverbinder, zum Eingehen einer, insbesondere mechanisch verriegelbaren, Steckverbindung mit einem auf den Einbausteckverbinder als Gegenstück abgestimmten und in eine Öffnung des Einbausteckverbinders einsteckbaren Kabelsteckverbinder, wobei durch ein Eingehen der Steckverbindung zwischen Einbausteckverbinder und Kabelsteckverbinder eine Signalübertragung ermöglicht wird, insbesondere eines Stromversorgungssignals, eines digitalen Signals oder eines analogen Signals, wobei der Einbausteckverbinder vorgesehen ist an einer Einbauplatte befestigt zu werden. Der Einbausteckverbinder weist auf:
- mindestens ein (Signalübertragungs-)Kontaktelement, wobei das mindestens eine Kontaktelement vorgesehen ist, durch das Eingehen der Steckverbindung mit einem kabelsteckverbinderseitigen (Signalübertragungs-)Kontaktelement-Gegenstück in Kontakt zu treten und dadurch eine Signalübertragung über die Steckverbindung hinweg bereitzustellen,
- einen Kontaktelementträger, (wobei der Kontaktelementträger die für das Einstecken des Kabelsteckverbinders vorgesehene Öffnung des Einbausteckverbinders, nachfolgend Einstecköffnung genannt, bereitstellt) wobei das mindestens eine Kontaktelement von dem Kontaktelementträger aufgenommen und so innerhalb des Einbausteckverbinders fixiert ist, und
- ein topfförmiges Einbausteckverbindergehäuse, nachfolgend Gehäusetopf genannt, wobei der Kontaktelementträger zumindest teilweise in den Gehäusetopf eingeführt ist,
wobei der Gehäusetopf aus einem Material mit einer Shore A-Härte im Bereich von 60 bis 100 ist.

In einer nicht beanspruchten Ausführungsform des erfindungsgemässen Einbausteckverbinders ist der Gehäusetopf aus einem Material mit einer Shore A-Härte im Bereich von 65 bis 95, insbesondere im Bereich von 75 bis 95. Bei der Auswahl der Härte des Materials, bzw. der Auswahl der Zusammensetzung der Komponenten, die die Härte des Materials bereitstellen, müssen die Aspekte Dichtigkeit und Verarbeitbarkeit in Betracht gezogen werden. Wird das Material nämlich zu hart gewählt, dann ist zwar die Verarbeitbarkeit, insbesondere mittels Spritzgussverfahren vereinfacht, jedoch ist die Dichtwirkung reduziert. Bei einem zu weichen Material ist die Dichtwirkung zwar sehr gut, jedoch sind feine Strukturen wie beispielsweise Dichtlippen schwer zu fertigen (z.B. sind Hinterschnitte im Spritzgussverfahren kaum mehr möglich). Insbesondere bei einer Shore A-Härte im Bereich von 65 bis 95, sind sowohl Dichtigkeit als auch Verarbeitbarkeit des Gehäusetopfes gewährleistet.

In einer exemplarischen Ausführungsform des erfindungsgemässen Einbausteckverbinders besteht das Material zumindest überwiegend aus einem Kunststoff.

So kann das Material des Gehäusetopfes beispielsweise zu mindestens 60 %, insbesondere zu mindestens 80 %, aus dem Kunststoff bestehen, wobei dem Kunststoff Additive wie beispielsweise Weichmacher oder Brandschutzstoffe beigemischt sind. Insbesondere für Einbausteckverbinder des Typs powerCON (powerCON-Chassisbuchsen) der Firma Neutrik AG aus Liechtenstein, auch bekannt unter dem Namen Neutrik Group, ist es von grosser Bedeutung, dass das Material des Gehäusetopfes flammhemmend ist, was beispielsweise durch den Zusatz von Brandschutzstoffen zu dem Material des Gehäusetopfes erreicht wird.

In einer weiteren Ausführungsform des erfindungsgemässen Einbausteckverbinders ist der Kunststoff ein Thermoplast (bzw. ein thermoplastisches Elastomer), insbesondere einer der folgenden Thermoplaste:
- Polypropylen,
- Polyethylen,
- Polyurethan (z.B. "Thermoplastic Polyurethan"),
- weitere thermoplastische Elastomere (z.B. Styrol-Ethylen-Butylen-Styrol (SEBS)), oder
- Polystyrol.

Erfindungsgemäss weist der Gehäusetopf auf:
- einen, insbesondere zylinderförmigen, Gehäusemantel, (wobei der Gehäusemantel eine Mittelachse des Gehäusetopfes umläuft, insbesondere wobei die Mittelachse des Gehäusetopfes einer Längsachse des Gehäusetopfes entspricht),
- ein (eine Deckfläche bildendes) einsteckseitiges Ende, wobei sich innerhalb des einsteckseitigen Endes eine (Kontaktelementträger-)Einführöffnung erstreckt, durch welche der Kontaktelementträger (in Axialrichtung der Mittelachse) zumindest teilweise in den Gehäusetopf eingeführt ist, und
- einen (eine Grundfläche bildenden, insbesondere kreisförmigen) Gehäuseboden, wobei sich innerhalb des Gehäusebodens mindestens eine (Kontaktelement-)Ausschuböffnung erstreckt, durch welche das Kontaktelement (in Axialrichtung der Mittelachse) zumindest teilweise aus dem Gehäusetopf ausgeschoben ist (wobei ein Gehäuseinnenraum zumindest von Gehäusemantel und Gehäuseboden begrenzt wird).

Unter der Axialrichtung der Mittelachse des Gehäusetopfes wird die Richtung verstanden, in welche die Mittelachse von dem einsteckseitigen Ende des Gehäuses (Deckfläche) hin zum Gehäuseboden (Grundfläche) verläuft. Diese Richtung entspricht unter anderem auch der Einführrichtung des Kontaktelementträgers in den Gehäusetopf und der Einsteckrichtung des Kabelsteckverbinders in den Kontaktelementträger (bzw. der Einsteckrichtung des Kabelsteckverbinders in den Einbausteckverbinder).

Das mindestens eine Kontaktelement ist dabei beispielsweise derart von dem Kontaktelementträger aufgenommen, dass ein erster Teilbereich des Kontaktelements in dem Kontaktelementträger steckt und dort beispielsweise mittels Verhaken, Verklemmen oder Ankleben fixiert ist, während ein zweiter Teilbereich des Kontaktelements aus dem Endstück des Kontaktelementträgers herausragt, das durch die Einführöffnung in den Gehäusetopf eingeführt ist. Da der Kontaktelementträger derart weit in den Gehäusetopf eingeführt ist, dass dieses Endstück am Gehäuseboden anschlägt, schiebt sich der aus dem Endstück herausragende zweite Teilbereich des Kontaktelements durch die Ausschuböffnung aus dem Gehäusetopf heraus. Folglich kann auch davon gesprochen werden, dass das mindestens eine Kontaktelement zumindest teilweise von dem Kontaktelementträger aufgenommen und so zumindest teilweise innerhalb des Einbausteckverbinders fixiert ist.

In einer weiteren Ausführungsform des erfindungsgemässen Einbausteckverbinders
- weist die mindestens eine Ausschuböffnung eine geometrische Form auf, die zumindest weitgehend der geometrischen Form einer orthogonal zu einer Längsachse durch das mindestens eine Kontaktelement verlaufenden Querschnittsfläche des mindestens einen Kontaktelements entspricht (zumindest weitgehend bedeutet hier, dass die jeweilige Form prinzipiell gleich ist, aber beispielsweise Winkel im einstelligen Winkelbereich abweichen können oder Seiten der Form etwas nach innen oder nach aussen gewölbt sein können),
- erstreckt sich die mindestens eine Ausschuböffnung innerhalb des Gehäusebodens mit einer Fläche, die kleiner oder gleich ist als besagte Querschnittsfläche des mindestens einen Kontaktelements, und/oder
- legt sich die mindestens eine Ausschuböffnung mit einer (die mindestens eine Ausschuböffnung umlaufenden und sich über eine gesamte Dicke des Gehäusebodens) in die mindestens eine Ausschuböffnung erstreckenden Fläche (mit anderen Worten, die Innenfläche der Ausschuböffnung) an das zumindest teilweise durch die mindestens eine Ausschuböffnung geschobene Kontaktelement derart an, dass ein Presssitz zwischen besagter Fläche und dem zumindest teilweise durch die mindestens eine Ausschuböffnung geschobenen Kontaktelement (es ist ja nur der zweite Teilbereich des Kontaktelements durch die Ausschuböffnung geschoben, da der erste Teilbereich des Kontaktelements innerhalb des Kontaktelementträgers fixiert ist) über die gesamte Dicke des Gehäusebodens ausgebildet ist, insbesondere wobei
   o die sich in die mindestens eine Ausschuböffnung erstreckende Fläche durch das (in Axialrichtung der Mittelachse) ausgeschobene Kontaktelement nicht ausgestülpt ist,
   ∘ der Gehäuseboden eine Dicke im Bereich von 0.5 mm bis 3 mm, insbesondere 1.5 mm bis 2 mm, aufweist, und/oder
   o der (zwischen der sich in die mindestens eine Ausschuböffnung erstreckenden Fläche und dem durch die mindestens eine Ausschuböffnung geschobenen Kontaktelement) ausgebildete Presssitz (sowohl in eine Richtung vom Gehäuseinnenraum hin zu einer Aussenseite des Gehäusetopfes als auch in eine Richtung von der Aussenseite des Gehäusetopfes hin zum Gehäuseinnenraum) undurchlässig für Wasser und/oder Luft ist.

Die erfindungsgemässe Ausgestaltung des Einbausteckverbinders mit einem Gehäusetopf aus einem weicheren, elastischeren Material als bei Einbausteckverbindern des Stands der Technik hat den Vorteil, dass der Gehäusetopf und die mindestens eine Ausschuböffnung mit derartigen Ausmassen gefertigt werden können, dass sich zum einen der Gehäusetopf beim Einschieben des Kontaktelementträgers, welcher beispielsweise aus einem härteren Kunststoff (z.B. einem härteren Thermoplast) gefertigt ist, eng an diesen anlegt und sich zum anderen die mindestens eine Ausschuböffnung an das durchgeführte Kontaktelement anschmiegt. Mit anderen Worten, weist die Ausschuböffnung eine etwas kleinere Fläche auf als die Querschnittsfläche des Teils des Kontaktelements, der durch die Ausschuböffnung aus dem Gehäusetopf geschoben wird, so dass sich die Ausschuböffnung beim Ausschieben des Kontaktelements, für welches eine gewisse Kraft aufgebracht werden muss, aufdehnt. Die sich in die Ausschuböffnung erstreckende Fläche drückt dann mit einer dieser Dehnung entgegenwirkenden Kraft auf das Kontaktelement, wodurch sich ein sogenannter Presssitz zwischen Ausschuböffnung und Kontaktelement ausbildet. Dadurch, dass der Gehäusetopf des erfindungsgemässen Einbausteckverbinders aus einem weicheren, elastischeren Material (beispielsweise vergleichbar mit Gummi) gefertigt ist, kann es sich zum einen einfacher aufdehnen und zum anderen besser an das Kontaktelement anschmiegen. Auf diese Weise sind Presssitze zwischen dem weichen, elastischen Gehäusetopf und dem härteren, inelastischeren Kontaktelement undurchlässig für Staub, Wasser und/oder Luft, wodurch der gesamte Einbausteckverbinder, im eingebauten Zustand, staub-, wasser- bzw. luftdicht ist, selbst wenn beispielsweise bei Regenfall vergessen wurde, die Dichtkappe über die Einstecköffnung des Einbausteckverbinders zu stülpen, und dadurch Wasser in den Einbausteckverbinder gelangen konnte.

Durch den wasser- bzw. luftdichten Presssitz zwischen dem weichen, elastischen Gehäusetopf und dem mindestens einen Kontaktelement ist der den Gehäusetopf aufweisende Einbausteckverbinder in der Lage, selbst bei nicht aufgesetzter Dichtkappe oder eingestecktem Kabelsteckverbinder, die Normen IP65 bzw. IP67 zu erfüllen, ohne, dass hierfür zusätzliche Bauteile/Dichtmaterialien (wie z.B. ein flüssiges Dichtmittel, das nach dem Auftragen aushärtet) verwendet werden müssen. Folglich können durch den erfindungsgemässen Einbausteckverbinder zum einen zusätzliche Kosten (z.B. Materialbeschaffungskosten, zusätzliche Maschinen/Mitarbeiter) und zum anderen ein zusätzlicher Arbeitsaufwand durch beispielsweise weitere Arbeitsschritte eingespart werden. Diese zusätzlichen Kosten/Arbeitsschritte fallen also bei dem erfindungsgemässen Einbausteckverbinder nicht an, da durch die wasser- bzw. luftundurchlässigen Presssitze kein weiteres Abdichten nötig ist, weshalb die Nachteile des Stands der Technik überwunden sind.

Die Verwendung eines Thermoplasts (bzw. eines thermoplastischen Elastomers) als Hauptbestandteil für das weiche Material hat unter anderem den Vorteil, dass eine Fertigung des Gehäusetopfes mittels Spritzgussverfahren, Pressen oder Vulkanisieren realisierbar ist und dass das Gehäuse eine isolierende Wirkung gegenüber elektrischem Strom aufweist.

Wie zuvor bereits beschrieben sind die insbesondere drei Ausschuböffnungen im Gehäuseboden besonders sensible Stelle des Gehäusetopfes, bei welchen oftmals Undichtigkeiten auftreten. Bei Einbausteckverbindergehäusen aus dem Stand der Technik, die, wie bereits beschrieben, in der Regel aus einem härteren Material, insbesondere überwiegend aus einem härteren Thermoplast (bzw. thermoplastischen Elastomer), bestehen, wird versucht, den Kontaktbereich zwischen dem Rand der Ausschuböffnung und dem durch diese Öffnung geschobenen Kontaktelement dadurch abzudichten, dass die Ausschuböffnung mit einer kleineren Fläche ausgestaltet wird als die Querschnittsfläche des Kontaktelements. Auf diese Weise drückt das Kontaktelement beim Herausschieben aus dem Gehäuseinnenraum auf den Rand der Ausschuböffnung und stülpt diesen nach aussen. Der nach aussen gestülpte Rand der Ausschuböffnung wird dann beispielsweise mit einer Abdichtpaste versehen.

Bei einer solchen Ausgestaltung reicht jedoch ein geringer Überdruck innerhalb des Einbausteckverbinders aus, um den nach aussen gestülpten Randbereich der Ausschuböffnung aufzudrücken und so erneut für eine Undichtigkeit des Einbausteckers zu sorgen. Ein solcher Überdruck kann dabei durch Temperaturschwankungen innerhalb des Geräts ausgelöst werden, zum Beispiel durch ein rasches Erwärmen des Geräts bei direkter Sonneneinstrahlung.

Die zuvor genannte exemplarische Ausführungsform des erfindungsgemässen Einbausteckverbinders löst dieses Problem dadurch, dass die geometrische Form der Ausschuböffnung an die Form der Querschnittsfläche des Kontaktelements angepasst ist. Das heisst, dass beispielsweise bei einem flachen, rechteckigen Kontaktelement (häufig auch als Sheet bezeichnet), das eine rechteckige Querschnittsfläche aufweist, die Ausschuböffnung ebenfalls rechteckig ausgestaltet ist. Alternativ oder ergänzend hierzu ist die Fläche der Ausschuböffnung beispielsweise nur etwas kleiner ausgestaltet als die Querschnittsfläche des Kontaktelements, wodurch sich der Rand der Ausschuböffnung beim Durchschieben des Kontaktelements nicht nach aussen stülpt. Auf diese Weise legt sich der Presssitz des Kontaktelements in der Ausschuböffnung über die gesamte Fläche innerhalb der Ausschuböffnung an das Kontaktelement an und wird durch einen Überdruck innerhalb des Einbausteckers nicht aufgedrückt.

In einer nicht beanspruchten Ausführungsform weist, bei einer rechteckig geformten Querschnittsfläche des mindestens einen Kontaktelements, die mindestens eine Ausschuböffnung eine weitgehend rechteckige Form auf, wobei bei dieser weitgehend rechteckigen Form die beiden längeren Rechteckseiten als zu einem Rechteckmittelpunkt gerichtete Ausbauchungen/Wölbungen ausgestaltet sind, insbesondere wobei die mindestens eine Ausschuböffnung so zumindest weitgehend eine einer bikonkaven Linse gleichenden Form aufweist.

Die zuvor genannte exemplarische, nicht beanspruchte Ausführungsform des erfindungsgemässen Einbausteckverbinders hat den Vorteil, dass sich durch den besonders dick ausgestalteten Gehäuseboden der Presssitz zwischen Kontaktelement und Ausschuböffnung über eine grössere Fläche am Kontaktelement ausbildet als beim Stand der Technik mit deutlich dünneren Gehäuseböden. Diese grössere Fläche des Presssitzes bewirkt eine verbesserte Dichtigkeit aufgrund der dadurch vergrösserten Dichtfläche und einen verbesserten zusätzlichen Halt des Kontaktelements innerhalb der Ausschuböffnung aufgrund der dadurch vergrösserten Stützfläche. Weiterhin stülpt sich der Gehäuseboden beim Durchschieben eines Kontaktelements durch die Ausschuböffnung aufgrund seiner durch die zusätzliche Dicke bereitgestellten erhöhten Stabilität nicht nach aussen, wodurch sich der Presssitz über die gesamte Fläche innerhalb der Ausschuböffnung an das Kontaktelement anlegt und durch einen Überdruck innerhalb des Einbausteckers nicht aufgedrückt wird.

In einer weiteren Ausführungsform weist der Kontaktelementträger auf:
- eine für das Einstecken des Kabelsteckverbinders vorgesehene Einstecköffnung,
- einen sich von der Einstecköffnung bis zu einem (in Axialrichtung einer Mittelachse des Kontaktelementträgers) von der Einstecköffnung beabstandeten Endstück erstreckenden Kontaktelementträgerinnenraum, (wobei der Kontaktelementträgerinnenraum vorgesehen ist, den eingesteckten Kabelsteckverbinder aufzunehmen) wobei das Endstück
   o einen Anschlag für den eingesteckten Kabelsteckverbinder bereitstellt, und
   o mindestens eine Kontaktelement-Aufnahmeöffnung (der erste Teilbereich des Kontaktelements wird durch diese Aufnahmeöffnung geführt und dann innerhalb des Kontaktelementträgers fixiert), und
- einen (sich orthogonal zur Mittelachse des Kontaktelementträgers / sich radial nach aussen erstreckenden) Verbindungsflansch, wobei der Verbindungsflansch an der Einstecköffnung angeordnet ist.

Dadurch, dass sich der Verbindungsflansch radial weiter nach aussen erstreckt als der Durchmesser der Einführöffnung, verhindert der Verbindungsflansch, dass der Kontaktelementträger vollständig in den Gehäusetopf einführbar ist. Das den Verbindungsflansch aufweisende Ende des Kontaktelementträgers bleibt somit ausserhalb des Gehäusetopfes, weshalb der Kontaktelementträger zumindest teilweise in den Gehäusetopf eingeführt ist.

In einer weiteren Ausführungsform weist das einsteckseitige Ende des Gehäusetopfes eine (sich orthogonal zur Mittelachse des Gehäusetopfes / radial erstreckende) flanschartige Auskragung auf, wobei die flanschartige Auskragung,
- auf einer entgegengesetzt zur Einführrichtung des Kontaktelementträgers in den Gehäusetopf gerichteten Seite der flanschartigen Auskragung (also auf der entgegengesetzt zur Axialrichtung der Mittelachse des Gehäusetopfes gerichteten Seite der flanschartigen Auskragung) an den Verbindungsflansch des Kontaktelementträgers angelegt ist, und/oder
- auf einer in Axialrichtung zur Einführrichtung des Kontaktelementträgers in den Gehäusetopf gerichteten Seite der flanschartigen Auskragung (also auf der in Axialrichtung der Mittelachse des Gehäusetopfes gerichteten Seite der flanschartigen Auskragung) an eine Einbauplatte anlegbar ist, insbesondere wobei die flanschartige Auskragung eine zumindest weitgehend gleiche Form und Ausdehnung wie der Verbindungsflansch des Kontaktelementträgers aufweist, so dass die an den Verbindungsflansch des Kontaktelementträgers angelegte flanschartige Auskragung mit dem Verbindungsflansch des Kontaktelementträgers zumindest weitgehend bündig abschliesst.

In einer nicht beanspruchten Ausführungsform weist die flanschartige Auskragung eine erste Dichtlippe auf, wobei die erste Dichtlippe
- an der entgegengesetzt zur Einführrichtung des Kontaktelementträgers in den Gehäusetopf gerichteten Seite der flanschartigen Auskragung angeordnet ist,
- die flanschartige Auskragung vollständig umläuft, und/oder
- derart an den Verbindungsflansch des Kontaktelementträgers angelegt ist, dass ein Presssitz zwischen der ersten Dichtlippe und dem Verbindungsflansch des Kontaktelementträgers ausgebildet ist, insbesondere wobei der zwischen der ersten Dichtlippe und dem Verbindungsflansch des Kontaktelementträgers ausgebildete Presssitz (in beide Richtungen) undurchlässig für Wasser und/oder Luft ist.

In einer nicht beanspruchten Ausführungsform weist die flanschartige Auskragung (an der entgegengesetzt zur Axialrichtung der Mittelachse gerichteten Seite)
- mindestens eine (entgegengesetzt zur Axialrichtung der Mittelachse gerichtete) Erhebung auf, wobei die mindestens eine Erhebung der flanschartigen Auskragung in mindestens eine darauf abgestimmte Vertiefung des Verbindungsflansches derart eingeschoben ist, dass ein Presssitz zwischen der Erhebung der flanschartigen Auskragung und der darauf abgestimmten Vertiefung des Verbindungsflansches ausgebildet ist, und/oder
- mindestens eine (in Axialrichtung der Mittelachse gerichtete) Vertiefung auf, wobei die mindestens eine Vertiefung der flanschartigen Auskragung mindestens eine darauf abgestimmte Erhebung des Verbindungsflansches derart aufgenommen hat, dass ein Presssitz zwischen der Vertiefung der flanschartigen Auskragung und der darauf abgestimmten Erhebung des Verbindungsflansches ausgebildet ist.

In einer weiteren Ausführungsform ist an der flanschartigen Auskragung zumindest ein (in eine Richtung orthogonal zur Mittelachse des Gehäusetopfes) radial abstehender Verbindungsstreifen angeformt, an dessen äusserem Ende ein insbesondere topfförmiger Dichtstopfen befestigt ist, wobei der insbesondere topfförmige Dichtstopfen einen Aussendurchmesser aufweist, der geringfügig (im Millimeterbereich) grösser ist als ein Innendurchmesser einer Einstecköffnung des Kontaktelementträgers, so dass bei einem Einschieben des insbesondere topfförmigen Dichtstopfens in die Einstecköffnung ein Presssitz zwischen dem insbesondere topfförmigen Dichtstopfen und einer (die Einstecköffnung umlaufenden und) sich in die Einstecköffnung erstreckenden Fläche (also die Innenfläche der Einstecköffnung) ausgebildet ist, insbesondere wobei
- auf der dem Verbindungsstreifen gegenüberliegenden Seite des Dichtstopfens eine vollflächige Grifflasche absteht, und/oder
- der zwischen dem insbesondere topfförmigen Dichtstopfen und der sich in die Einstecköffnung erstreckenden Fläche ausgebildete Presssitz (sowohl in eine Richtung von einem Kontaktelementträgerinnenraum hin zu einer Aussenseite des Kontaktelementträgers als auch in eine Richtung von der Aussenseite des Kontaktelementträgers hin zum Kontaktelementträgerinnenraum) undurchlässig für Wasser und/oder Luft ist.

In einer nicht beanspruchten Ausführungsform weist die flanschartige Auskragung eine rechteckige Form, insbesondere mit abgerundeten Ecken, auf, wobei der radial abstehende Verbindungsstreifen, insbesondere mittig/zentriert, an einer Seite der flanschartigen Auskragung angeformt ist, insbesondere wobei der radial abstehende Verbindungsstreifen derart an der Seite der flanschartigen Auskragung angeformt ist, dass zwischen der Seite der flanschartigen Auskragung und dem Verbindungsstreifen ein Winkel im Bereich von 70 Grad bis 110 Grad, insbesondere 90 Grad, ausgebildet ist.

In einer weiteren Ausführungsform weist die flanschartige Auskragung eine rechteckige Form, insbesondere mit abgerundeten Ecken, auf, wobei der radial abstehende Verbindungsstreifen an einer, insbesondere abgerundeten, Ecke der flanschartigen Auskragung angeformt ist, insbesondere wobei der radial abstehende Verbindungsstreifen derart an der, insbesondere abgerundeten, Ecke der flanschartigen Auskragung angeformt ist, dass zwischen einer längeren Seite der beiden die besagte, insbesondere abgerundete, Ecke bildenden Seiten der flanschartige Auskragung ein Winkel im Bereich von 120 Grad bis 140 Grad, insbesondere 135 Grad, ausgebildet ist.

Bei Einbausteckverbindern nach dem Stand der Technik ist der radial abstehende Verbindungsstreifen zusammen mit dem daran angebrachten Dichtstopfen nicht als Teil des Gehäusetopfes ausgebildet, sondern als separates Teil, das mittig an einer Seite des Verbindungsflansches angebracht ist. Dieses Teil wird dabei beispielsweise derart angebracht, dass der Verbindungsstreifen senkrecht nach oben oder senkrecht nach unten ragt, also ein 90-Grad-Winkel zwischen der entsprechenden Seite des Verbindungsflansches und dem Verbindungsstreifen ausgebildet ist. Eine solche Anordnung des Verbindungsstreifens hat jedoch den Nachteil, dass bei einer senkrechten Anordnung von mehreren Einbausteckverbindern nebeneinander, die beispielsweise in Lautsprecherboxen durchaus üblich ist, der Verbindungsstreifen und der Dichtstopfen über die Einstecköffnung des direkt darüber oder darunter angeordneten Einbausteckverbinders ragt und so den Einsteckvorgang bei diesem Einbausteckverbinder behindert.

Die oben beschriebene beispielhafte Ausführungsform der Erfindung hat den Vorteil, dass durch die Anordnung an einer Ecke der flanschartigen Auskragung des Gehäuses und die beispielsweise entlang einer Diagonalen der flanschartigen Auskragung verlaufende Ausrichtung des Verbindungsstreifens der Verbindungsstreifen und der Dichtstopfen bei einer senkrechten Anordnung von mehreren Einbausteckverbindern nebeneinander an dem darüber oder darunter liegenden Einbausteckverbinder vorbeiragt und so der Einsteckvorgang nicht gestört wird. Der Verbindungsstreifen ist dabei insbesondere schräg nach oben (und nicht schräg nach unten) ausgerichtet, da sich auf diese Weise kein Regenwasser in dem Dichtstopfen sammeln kann. Bei einer Anordnung von vier erfindungsgemässen Einbausteckern in einer quadratischen 2x2-Anordnung kann der jeweilige Verbindungsstreifen insbesondere an der zur Mitte der 2x2-Anordnung gerichteten Ecke angeordnet werden, wodurch alle vier Verbindungsstreifen und Dichtstopfen in diese Mitte ragen. Auf diese Weise können mehrere Einbausteckverbinder, die mit dem erfindungsgemässen Gehäusetopf versehen sind, auf engstem Raum angeordnet werden, ohne dass die Nachteile des Stands der Technik hingenommen werden müssen.

In einer nicht beanspruchten Ausführungsform weist die flanschartige Auskragung zwei, insbesondere in schräg gegenüberliegenden abgerundeten Ecken der flanschartigen Auskragung angeordnete, Ausnehmungen zur Durchführung von Befestigungsmitteln, dazu vorgesehen, den Einbausteckverbinder an der Einbauplatte zu befestigen, auf, wobei die zwei Ausnehmungen koaxial zu, insbesondere in schräg gegenüberliegenden abgerundeten Ecken des Verbindungsflansches angeordneten, Montagebohrungen positioniert sind, insbesondere wobei ein jeweiliger Durchmesser der zwei Ausnehmungen einem jeweiligen Durchmesser der Montagebohrungen entspricht.

In einer nicht beanspruchten Ausführungsform weisen die zwei schräg gegenüberliegenden abgerundeten Ecken der flanschartigen Auskragung, in denen jeweils eine der zwei Ausnehmungen zur Durchführung von Befestigungsmitteln angeordnet ist, jeweils eine geringere radiale Erstreckung auf als die zwei schräg gegenüberliegenden abgerundeten Ecken des Verbindungsflansches, in denen jeweils eine der zwei Montagebohrungen angeordnet ist.

In einer nicht beanspruchten Ausführungsform weist die flanschartige Auskragung eine zweite Dichtlippe auf, wobei die zweite Dichtlippe
- an der in Einführrichtung des Kontaktelementträgers in den Gehäusetopf (bzw. in Axialrichtung der Mittelachse) gerichteten Seite der flanschartigen Auskragung angeordnet ist,
- die flanschartige Auskragung vollständig umläuft,
- jeweils eine der zwei Ausnehmungen zur Durchführung von Befestigungsmitteln (kreisförmig) vollständig umläuft, und/oder
- derart an die Einbauplatte anlegbar ist, dass ein Presssitz zwischen der zweiten Dichtlippe und der Einbauplatte ausgebildet ist, insbesondere wobei der zwischen der zweiten Dichtlippe und der Einbauplatte ausgebildete Presssitz (in beide Richtungen) undurchlässig für Wasser und/oder Luft ist.

Der Gehäusetopf des erfindungsgemässen Einbausteckverbinders weist in einigen speziellen Ausführungsformen eine flanschartige Auskragung auf, welche beim Anschrauben des Verbindungsflansches an die Einbauplatte sowohl an den Verbindungsflansch als auch an die Einbauplatte angepresst wird und somit unter anderem als Dichtung zwischen diesen beiden Teilen fungiert. Dadurch, dass die flanschartige Auskragung genau wie der Gehäusetopf aus dem weichen, gummiartigen Material besteht, wird die flanschartige Auskragung insbesondere in den Bereichen um die Schraubendurchführungen stark zusammengepresst. Ein seitliches Herausquellen der flanschartigen Auskragung unter dem Verbindungsflansch an diesen stark komprimierten Stellen wird dadurch verhindert, dass die flanschartige Auskragung in diesen Bereichen eine geringere Ausdehnung aufweist als der Verbindungsflansch. Die erste und zweite Dichtlippe dient jeweils dazu, einen entsprechenden Presssitz auszubilden, der auch schon bei einem geringen Anpressdruck abdichtet.

In einer nicht beanspruchten Ausführungsform ist die mindestens eine Ausschuböffnung derart innerhalb des Gehäusebodens positioniert, dass die Ausschuböffnung
- 2 mm bis 6 mm, insbesondere 3 mm bis 5 mm, von einem äusseren Rand des Gehäusebodens, und/oder
- 5 mm bis 9 mm, insbesondere 6 mm bis 8 mm, von einem Mittelpunkt des Gehäusebodens,
beabstandet ist.

In einer nicht beanspruchten Ausführungsform ist an einer dem Gehäuseinnenraum zugewandten Seite des Gehäusebodens eine wallartige Erhebung angeordnet, wobei die wallartige Erhebung,
- sich in einer Richtung entgegengesetzt zur Einführrichtung des Kontaktelementträgers in den Gehäusetopf (bzw. entgegengesetzt zur Axialrichtung der Mittelachse) von dem Gehäuseboden erhebt,
- den Gehäuseboden, insbesondere ringförmig, von dem Gehäusemantel beabstandet (freistehend, ohne Berührung des Gehäusemantels) umläuft,
- an einer zur Mittelachse gerichteten Seite der wallartigen Erhebung eine dritte Dichtlippe aufweist, wobei sich die dritte Dichtlippe zumindest annähernd orthogonal (Abweichung von der Senkrechten im einstelligen Winkelbereich möglich) von der zur Mittelachse gerichteten Seite der wallartigen Erhebung hin zur Mittelachse erstreckt, und/oder
- derart an den in Axialrichtung der Mittelachse in den Gehäusetopf eingeführten Kontaktelementträger anliegt, dass
   o ein erster Presssitz zwischen der dritten Dichtlippe und dem Kontaktelementträger ausgebildet ist, und/oder
   o ein zweiter Presssitz zwischen der wallartigen Erhebung und dem Kontaktelementträger ausgebildet ist,
   insbesondere wobei der erste und/oder der zweite Presssitz (in beide Richtungen) undurchlässig für Wasser und/oder Luft ist.

Beim Einschieben und Andrücken des Kontaktelementträgers an den Gehäuseboden wird bei Einbausteckverbindern nach dem Stand der Technik der Gehäusemantel im Bereich des Gehäusebodens leicht zur Seite gedrückt (da der Gehäusemantel beispielsweise nach Innen eingewölbt ist, um sich so an den Kontaktelementträger anzulegen), wodurch sich die Spannung innerhalb des Gehäusebodens erhöht. Diese Spannungszunahme kann zur Folge haben, dass sich der Presssitz zwischen der in der Nähe des Gehäusemantels angeordneten Ausschuböffnung und einem sich in dieser Öffnung befindlichen Kontaktelement verzieht und dadurch undicht wird. Dieses Problem wird, wie zuvor bereits beschrieben, ebenfalls dadurch gelöst, dass die Kontaktstelle zwischen Ausschuböffnung und Kontaktelement mittels Dichtmitteln wie beispielsweise Klebstoffe, Dichtpasten, oder O-Ringe zusätzlich abgedichtet wird. Der erfindungsgemässe Einbausteckverbinder hingegen löst das Problem der auftretenden Spannung im Gehäuseboden und der damit verbundenen Undichtigkeit zwischen Ausschuböffnung und Kontaktelement dadurch, dass die wallartige Erhebung freistehend und ohne Kontakt zum Gehäusemantel im Gehäuseinnenraum angeordnet ist. Auf diese Weise wird die wallartige Erhebung beim Einschieben des Kontaktelementträgers bis zum Gehäuseboden durch den Kontaktelementträger etwas zur Seite gedrückt und so der erste Presssitz zwischen der dritten Dichtlippe und dem Kontaktelementträger und/oder der zweite Presssitz zwischen der wallartigen Erhebung und dem Kontaktelementträger ausgebildet, ohne dass eine Spannungszunahme innerhalb des Gehäusebodens auftritt (umgangssprachlich kann auch gesagt werden, dass die wallartige Erhebung "etwas Spiel" hat und so ohne Verformung des Gehäusebodens weggedrückt werden kann).

In einer weiteren Ausführungsform erstrecken sich innerhalb des Gehäusebodens drei Ausschuböffnungen.

In einer weiteren Ausführungsform ist an einer Aussenseite des Gehäusebodens ein (Kontaktelement-)Trennelement angeordnet, wobei das Trennelement,
- sich (in Axialrichtung zur Mittelachse des Gehäusetopfes) weiter von dem Gehäuseboden erhebt als das zumindest teilweise durch die mindestens eine Ausschuböffnung geschobene Kontaktelement, und/oder
- sich auf dem Gehäuseboden (orthogonal zur Mittelachse des Gehäusetopfes) derart erstreckt, dass eine radiale Erstreckung des Trennelements auf dem Gehäuseboden kleiner oder gleich ist als eine radiale Erstreckung des Gehäusebodens.

In einer nicht beanspruchten Ausführungsform ist das Trennelement als Trennwand zwischen
- jeweils zwei der drei sich innerhalb des Gehäusebodens erstreckenden Ausschuböffnungen, und/oder
- jeweils zwei von drei sich jeweils zumindest teilweise durch eine der drei Ausschuböffnungen geschobenen Kontaktelemente,
ausgebildet, insbesondere wobei die Trennwand als dreizackiger Stern ausgebildet ist, dessen Symmetriezentrum (Mittelpunkt) koaxial zur Mittelachse des Gehäusetopfes auf dem Gehäuseboden angeordnet ist.

In einer nicht beanspruchten Ausführungsform weisen der, insbesondere zylinderförmige, Gehäusemantel und der Kontaktelementträger jeweils eine derartige radiale Erstreckung auf, dass ein Presssitz zwischen dem, insbesondere zylinderförmigen, Gehäusemantel und dem zumindest teilweise durch die Einführöffnung in den Gehäusetopf eingeführten Kontaktelementträger ausgebildet ist.

In einer weiteren Ausführungsform sind die folgenden Teile des Gehäusetopfes
- der Gehäusemantel, der Gehäuseboden und das einsteckseitige Ende,
- der Gehäusemantel, der Gehäuseboden, das einsteckseitige Ende und die flanschartige Auskragung,
- der Gehäusemantel, der Gehäuseboden, das einsteckseitige Ende, die flanschartige Auskragung, der radial abstehende Verbindungsstreifen und der insbesondere topfförmige Dichtstopfen, oder
- der Gehäusemantel, der Gehäuseboden, das einsteckseitige Ende, die flanschartige Auskragung, der radial abstehende Verbindungsstreifen, der insbesondere topfförmige Dichtstopfen und das Trennelement,
einstückig ausgebildet.

In einer weiteren Ausführungsform sind die einstückig ausgebildeten Teile des Gehäusetopfes aus dem Material mit der Shore A-Härte im Bereich von 60 bis 100, insbesondere wobei die einstückig ausgebildeten Teile des Gehäusetopfes mittels Spritzgussverfahren, Pressen oder Vulkanisieren gefertigt sind.

Dadurch, dass möglichst viele der oben genannten Teile des Gehäusetopfes einstückig aus dem weichen, flexiblen Material gefertigt sind, bestehen zwischen diesen Teilen keine Kontaktstellen, Spalte, Übergänge, etc. an denen Undichtigkeiten auftreten können bzw. die mittels O-Ring oder Kleber zusätzlich abgedichtet werden müssen. Auf diese Weise werden ebenfalls Abdichtmaterialien und Arbeitsschritte gegenüber dem Stand der Technik eingespart. Weiterhin sind alle Funktionen des Gehäusetopfes in einem Teil vereint, was wiederum eine vereinfachte Handhabung ermöglicht (bzw. einen vereinfachten Zusammenbau, da weniger Teile zusammengesteckt werden müssen).

Das Spritzgussverfahren ermöglicht eine einfache Fertigung der jeweiligen Teile des Gehäusetopfes und insbesondere eine einfache Fertigung des einstückig ausgestalteten Gehäusetopfes aus diesen Teilen. Für eine Fertigung mittels Spritzgussverfahren ist es erforderlich, dass das verwendete Material zunächst aufgeschmolzen und dann in die entsprechende Form eingespritzt werden kann. Weiterhin muss das Material in der Lage sein, in der entsprechenden Form durch Abkühlen zu erstarren und diese erstarrte Form bis zu einem erneuten Erwärmen beizubehalten. Es ist daher besonders vorteilhaft, dass das weiche Material einen thermoplastischen Kunststoff aufweist bzw. überwiegend aus diesem Thermoplast (bzw. thermoplastischen Elastomer) besteht (häufig werden Additive wie Weichmacher oder Brandschutzstoffe beigemischt), da eine Vielzahl der Thermoplaste die oben beschriebenen Eigenschaften aufweisen und daher für das Spritzgussverfahren einsetzbar sind. Weiterhin weisen einige Thermoplaste eine Shore-Härte auf, insbesondere amorphe Thermoplaste wie Low-Density Polyethylen (LD-PE), ataktisches Polypropylen (PP-at) oder ataktisches Polystyrol (PS-at), die recht nahe an der Shore-Härte des weichen Materials des Gehäusetopfes liegt.

Vorteile einer Herstellung des erfindungsgemässen Gehäusetopfes mittels Spritzgussverfahren liegen darin, dass das Spritzgussverfahren zum einen eine Herstellung mit hoher Präzision erlaubt und zum anderen verschiedene Komponenten (z.B. Kunststoff und Flammschutzmittel) in verschiedenen Anteilen "rezeptartig" zusammengemischt werden können. Im Anschluss kann dann geprüft werden, ob das Endprodukt bei der verwendeten Rezeptur die gewünschten Materialeigenschaften aufweist und gegebenenfalls die Rezeptur angepasst werden.

Ein weiterer Vorteil einer Ausführungsform des erfindungsgemässen Gehäusetopfes gegenüber dem Stand der Technik liegt darin, dass der Gehäusetopf trotz der Zugabe eines Flammschutzmittels die zuvor genannte Shore A-Härte aufweist. Die Herstellung eines solchen flammhemmenden V0-Materials in diesem Shore A-Härte-Bereich ist eine grosse Herausforderung, da bisher Materialien, die mit einem solchen Flammschutz versehen wurden, sehr hart und spröde werden und so ihre Dichtwirkung verlieren. Der Flammschutz ist insbesondere für die Einbaustecker des Typs powerCON von grosser Bedeutung, da bei diesen Stecker die Norm UL 94 zu erfüllen ist (d.h. Material und Stecker müssen V0 nach UL94 bei 1mm zertifiziert sein). Aufgrund der Normen bzw. Anforderungen dieser Normen ist es vorteilhaft, dass in diesem Material ein Flammschutz (ein gewisser Anteil eines flammhemmenden Additivs) hinzugefügt ist. Über die Prozentzahl des flammhemmenden Additivs, welches der Gesamtmischung beigefügt wird, kann die Schutzkategorie bestimmt werden.

Weiterhin kann das Material des Gehäusetopfes bei einer weiteren Ausführungsform auch UV-stabilisiert sein (nach UN Norm UL50E, und braucht somit ein UL-Zertifikat f1). Dafür sind dem Material UV-Stabilisatoren von 10-15 wt.-% (Gewichtsprozent) oder 10-15 mol-% (Molprozent) oder 10-15 vol.-% (Volumenprozent) beigemischt. Durch die UV-Stabilisierung kann der erfindungsgemässe Einbausteckverbinder bzw. der erfindungsgemässe Gehäusetopf im Outdoor-Bereich verwendet werden. Beispielhaft hierfür kann die Produktserie "True Outdoor Protection" (TOP) der Firma Neutrik AG aus Liechtenstein, auch bekannt unter dem Namen Neutrik Group, herangezogen werden.

Das weiche Material des erfindungsgemässen Gehäusetopfes ist darüber hinaus derart ausgebildet, dass bei der Fertigung des Gehäuses mittels Spritzgussverfahren auch sogenannte Hinterschnitte realisierbar sind, was beispielsweise die Ausgestaltung der ersten Dichtlippe oder der wallartigen Erhebung ermöglicht.

In einer exemplarischen Ausführungsform des erfindungsgemässen Einbausteckverbinders ist der Kontaktelementträger aus einem Material mit einer Shore D-Härte im Bereich von 60 bis 100.

Obwohl eine Hauptfunktion des Kontaktelementträgers das Aufnehmen der, insbesondere drei, Kontaktelemente (auch Pins oder Sheets genannt) ist, wird unter dem Begriff Kontaktelementträger nicht nur ein reiner Kontaktelement-Halter verstanden. Der Kontaktelementträger hat vielmehr auch die Aufgabe die Buchse zur Aufnahme des Kabelsteckers sowie Elemente zur Verriegelung des Kabelsteckers in dieser Buchse bereitzustellen. Weiterhin stellt der Kontaktelementträger in speziellen Ausführungsformen den Verbindungsflansch bereit, durch dessen Montagebohrungen Schrauben zum Anschrauben des Kontaktelementträgers an die Einbauplatte (z.B. einer Lautsprecher-Box) geführt werden. Der Verbindungsflansch wird dabei an die Einbauplatte gedrückt und verhindert somit, dass der Kontaktelementträger bzw. der gesamte Einbausteckverbinder durch die Ausnehmung in der Einbauplatte rutscht. Bei Einbausteckverbindergehäuse nach dem Stand der Technik ist das Gehäuse oftmals über den Kontaktelementträger gestülpt, ohne dabei selber eine flanschartige Auskragung, welche ebenfalls auf die Einbauplatte drücken kann bzw. an diese angeschraubt werden kann, aufzuweisen. Der Kontaktelementträger dient somit neben den zuvor genannten Funktionen auch dazu, als eine Art Skelett bzw. Stützstruktur zu dienen, welche die weiteren Teile des Einbausteckverbinders aufnimmt bzw. davon umgeben wird, als stützende und formgebende Struktur beispielsweise den zur Aufnahme und Verriegelung des Kabelsteckverbinders vorgesehene Einbausteckverbinderinnenraum aufspannt und die Fixierung des Einbausteckverbinders an der Einbauplatte ermöglicht.

Da der Kontaktelementträger vorgesehen ist, die Stützstruktur/das Skelett des Einbausteckverbinders auszubilden, ist es besonders vorteilhaft, wenn der Kontaktelementträger aus einem härteren Material besteht als der Gehäusetopf. Da der Kontaktelementträger in einer vorteilhaften Ausführungsform genau wie der Gehäusetopf mittels Spritzgussverfahren, Pressen oder Vulkanisieren gefertigt wird, ist es besonders vorteilhaft, wenn das Material des Kontaktelementträgers einen Thermoplast aufweist, insbesondere überwiegend aus diesem Thermoplast besteht. Da der Kontaktelementträger in dieser exemplarischen Ausführungsform eine Shore-Härte in einem bestimmten Bereich aufweist, ist es besonders vorteilhaft, für das Material des Kontaktelementträgers einen Thermoplast zu verwenden, der eine ähnliche Shore-Härte aufweist. Hierfür würden teilkristalline Thermoplaste, wie zum Beispiel isotaktisches PP, isotaktisches PS oder High-Density Polyethylen (HD-PE), in Frage kommen.

In einer nicht beanspruchten Ausführungsform ist der Kontaktelementträger derart (in Axialrichtung der Mittelachse des Gehäusetopfes) zumindest teilweise in den Gehäusetopf eingeführt, dass
- die Mittelachse des Kontaktelementträgers und die Mittelachse des Gehäusetopfes koaxial sind,
- das Endstück an der dem Gehäuseinnenraum zugewandten Seite des Gehäusebodens zumindest teilweise an der wallartigen Erhebung und insbesondere auch an der dritten Dichtlippe vorbeigeführt ist und/oder zumindest teilweise auf der wallartigen Erhebung anschlägt, so dass
   o ein erster Presssitz zwischen der dritten Dichtlippe und dem Kontaktelementträger ausgebildet ist, und/oder
   o ein zweiter Presssitz zwischen der wallartigen Erhebung und dem Kontaktelementträger ausgebildet ist, insbesondere wobei der erste und/oder der zweite Presssitz (in beide Richtungen) undurchlässig für Wasser und/oder Luft ist, und/oder
- die mindestens eine Kontaktelement-Aufnahmeöffnung derart mit der sich innerhalb des Gehäusebodens erstreckenden mindestens einen Ausschuböffnung zur Deckung gebracht ist, dass das in der mindestens einen Kontaktelement-Aufnahmeöffnung befindliche Kontaktelement in Axialrichtung der Mittelachse des Gehäusetopfes zumindest teilweise durch die mindestens eine Ausschuböffnung aus dem Einbausteckverbinder herausgeschoben ist.

In einer nicht beanspruchten Ausführungsform weist das mindestens eine Kontaktelement
- einen ersten Teilbereich auf, der derart von dem Kontaktelementträger aufgenommen ist (z.B. durch Einführen in die mindestens eine Kontaktelement-Aufnahmeöffnung) und so innerhalb des Einbausteckverbinders fixiert ist, dass der erste Teilbereich, bei in die Einstecköffnung eingeführtem Kabelsteckverbinder, mit dem kabelsteckverbinderseitigen Kontaktelement-Gegenstück in Kontakt tritt und dadurch die Signalübertragung über die Steckverbindung hinweg bereitstellt, und
- einen zweiten Teilbereich auf, der derart aus dem Kontaktelementträger heraussteht (also sich in Axialrichtung zur Einführrichtung des Kontaktelementträgers in den Gehäusetopf von dem Endstück erhebt), dass sich der zweite Teilbereich (in Axialrichtung zur Einführrichtung des Kontaktelementträgers in den Gehäusetopf) durch die mindestens eine Ausschuböffnung aus dem Einbausteckverbinder herausschiebt und sich so (in Axialrichtung zur Einführrichtung des Kontaktelementträgers in den Gehäusetopf) von dem Gehäuseboden erhebt, so dass der zweite Teilbereich mit einem Kabelendstück, insbesondere einer Litze, eines zur Bereitstellung eines für die Signalübertragung über die Steckverbindung hinweg vorgesehenen Signals, insbesondere des Stromversorgungssignals, des digitalen Signals oder des analogen Signals, vorgesehenen Kabels kontaktierbar ist, (beispielsweise über Crimpen, Schweissen, Löten oder Klemmen mit speziellen Klemmen) wobei der erste Teilbereich und der zweite Teilbereich einstückig ausgebildet sind.

In einer weiteren Ausführungsform
- sind drei Kontaktelemente zumindest teilweise von dem Kontaktelementträger aufgenommen, und/oder
- erstrecken sich innerhalb des Gehäusebodens drei Ausschuböffnungen.

In einer nicht beanspruchten Ausführungsform ist der Einbausteckverbinder vorgesehen, die mechanisch verriegelbare Steckverbindung mit einem Kabelsteckverbinder
- des Typs 3-poliger Netz-Steckverbinder (z.B. ein powerCON-Stecker der Firma Neutrik AG aus Liechtenstein, auch bekannt unter dem Namen Neutrik Group) einzugehen, insbesondere wobei der Einbausteckverbinder als 3-polige Stromversorgungschassisbuchse (z.B. eine powerCON-Chassisbuchse der Firma Neutrik AG aus Liechtenstein, auch bekannt unter dem Namen Neutrik Group) ausgebildet ist, oder
- der folgenden Kabelsteckverbinder-Typen
   ∘ IEC,
   ∘ XLR,
   ∘ RJ45,
   ∘ HDMI,
   ∘ USB, oder
   ∘ RCA, einzugehen, insbesondere wobei der Einbausteckverbinder als entsprechend auf diesen Kabelsteckverbinder-Typ angepasste Chassisbuchse ausgebildet ist.

In einer nicht beanspruchten Ausführungsform ist der Einbausteckverbinder vorgesehen, derart in eine Einbauplatten-Ausnehmung eingeführt zu werden, dass
- sich der Gehäusetopf an einer Innenfläche einer Einbauplatten-Ausnehmung anlegt und stützt (z.B. legt sich der Gehäusetopf mit dem Gehäusemantel an), und/oder
- sich die flanschartige Auskragung auf einer zu einer Vorderseite der Einbauplatte gerichteten Seite der flanschartigen Auskragung (also auf der in Axialrichtung der Mittelachse des Gehäusetopfes gerichteten Seite der flanschartigen Auskragung) an die Vorderseite der Einbauplatte anlegt, wobei die Vorderseite der Einbauplatte dahin gerichtet ist, von wo aus der Kabelsteckverbinder an den - sich im an der Einbauplatte montierten Zustand befindlichen - Einbausteckverbinder heranführbar ist.

In einer nicht beanspruchten Ausführungsform weist der Kontaktelementträger zum Bereitstellen einer mechanisch verriegelbaren Steckverbindung einen Verriegelungsmechanismus für den Kabelsteckverbinder auf, insbesondere wobei der Kontaktelementträgerinnenraum
- ein mechanisches Rückhalteelement aufweist, welches vorgesehen ist, um im Rahmen eines ersten Teils eines Verriegelungs-Mechanismus, der durch in eine Eindreh-Richtung erfolgende Rotation des Kabelsteckverbinders in mindestens teilweise in den Kontaktelementträgerinnenraum (und dementsprechend auch in den Einbausteckverbinder) eingeschobenem Zustand des Kabelsteckverbinders betätigbar ist, ein kabelsteckverbinderseitiges Rückhalteelement-Gegenstück hinsichtlich einer axialen Bewegung in Kabelsteckverbinder-Ausziehrichtung zu blockieren, und
- ein mechanisches Schliess-Element aufweist, welches vorgesehen ist, um im Rahmen eines zweiten Teils des Verriegelungs-Mechanismus, der durch Verschieben eines kabelsteckverbinderseitigen Riegel-Schiebers betätigbar ist, einen Eingriff von einem mit dem Riegel-Schieber verbundenen Riegel des Kabelsteckverbinders in das Schliess-Element zu bewirken und damit den Kabelsteckverbinder hinsichtlich einer Rotation in Ausdreh-Richtung, welche entgegen der Eindreh-Richtung gerichtet ist, zu blockieren.

In einer nicht beanspruchten Ausführungsform ist das Rückhalteelement derart angeordnet und ausgestaltet, dass das Rückhalteelement-Gegenstück nach Betätigung des ersten Teils des Verriegelungs-Mechanismus das Rückhalteelement hintergreift.

In einer nicht beanspruchten Ausführungsform
- ist das mechanische Rückhalteelement als Nutenanordnung ausgebildet, wobei sich Nuten der Nutenanordnung erst axial erstrecken, und dadurch insbesondere als Schlüssel-Gegenstücke für Schlüsselelemente des Kabelsteckverbinders dienen, und dann normal zur Achse oder leicht schräg zu normal zur Achse verlaufen und in diesem Bereich als Rückhaltekomponente dienen, wobei das Rückhalteelement-Gegenstück als Nasenanordnung ausgebildet ist, welche durch das Eingehen der Steckverbindung in die Nutenanordnung eingeführt ist und durch den normal oder leicht schräg zu normal zur Achse verlaufenden Nutenanordnungsbereich gegen ein axiales Herausziehen blockiert wird, oder
- ist das mechanische Rückhalteelement als Nasenanordnung und das Rückhalteelement-Gegenstück als Nutenanordnung ausgebildet, wobei sich Nuten der Nutenanordnung - im eingesteckten Zustand - erst axial erstrecken, und dadurch als Schlüsselelemente für die insbesondere als Schlüssel-Gegenstücke dienende Nasenanordnung dienen, und dann normal zur Achse oder leicht schräg zu normal zur Achse verlaufen, wobei durch das Eingehen der Steckverbindung der sich normal oder leicht schräg zu normal zur Achse erstreckende Nutenanordnungsbereich die Nasenanordnung hintergreift und dadurch der Kabelsteckverbinder gegen ein axiales Herausziehen blockiert wird.

In einer nicht beanspruchten Ausführungsform ist das Rückhalteelement derart angeordnet und derart mit schrägem Verlauf versehen, dass durch und bei Betätigung des ersten Teils des Verriegelungs-Mechanismus das Rückhalteelement-Gegenstück entlang des schrägen Verlaufs bewegt wird, bis das Rückhalteelement-Gegenstück auf einen rotatorischen Anschlag trifft und somit eine End-Einsteckposition des Kabelsteckverbinders Kontaktelementträgerinnenraum (und somit auch im Einbausteckverbinder) erreicht ist.

In einer nicht beanspruchten Ausführungsform weist der Kontaktelementträgerinnenraum mechanische Schlüssel-Gegenstücke auf, welche vorgesehen sind, um mit darauf abgestimmten Schlüsselelementen des Kabelsteckverbinders derart zusammenzuwirken, dass der Kabelsteckverbinder in nur einer spezifischen, durch die Schlüssel-Gegenstücke vorgegebenen rotatorischen Ausrichtung in den Einbausteckverbinder einsteckbar ist.

### Kurzbeschreibung der Zeichnungen

Der erfindungsgemässe Einbausteckverbinder wird nachfolgend anhand von in den Figuren schematisch dargestellten Ausführungsbeispielen rein beispielhaft näher beschrieben. Gleiche Elemente sind in den Figuren mit gleichen Bezugszeichen gekennzeichnet. Die beschriebenen Ausführungsformen sind in der Regel nicht massstabsgetreu dargestellt und sie sind auch nicht als Einschränkung zu verstehen. Im Einzelnen zeigen
- Fig. 1A-1B:: perspektivische Ansicht einer exemplarischen Ausführungsform des Gehäusetopfes;
- Fig. 2A-2B:: perspektivische Ansicht einer exemplarischen Ausführungsform des Gehäusetopfes;
- Fig. 3:: Frontansicht einer exemplarischen Ausführungsform des erfindungsgemässen Einbausteckverbinders;
- Fig. 4:: Rückansicht einer exemplarischen Ausführungsform des erfindungsgemässen Einbausteckverbinders;
- Fig. 5:: perspektivische Ansicht einer exemplarischen Ausführungsform des erfindungsgemässen Einbausteckverbinders;
- Fig. 6:: perspektivische Ansicht einer Explosionsdarstellung einer exemplarischen Ausführungsform des erfindungsgemässen Einbausteckverbinders;
- Fig. 7:: Seitenansicht einer exemplarischen Ausführungsform des erfindungsgemässen Einbausteckverbinders;
- Fig. 8:: Seitenansicht einer Explosionsdarstellung einer exemplarischen Ausführungsform des erfindungsgemässen Einbausteckverbinders,
- Fig. 9A-9B:: Schematische Darstellung des Gehäuseinnenraums vor und nach dem Einführen des Kontaktelementträgers und der Durchführung eines Kontaktelements durch die Ausschuböffnung bei Einbausteckverbindern nach dem Stand der Technik,
- Fig. 10A-10B:: Schematische Darstellung der auftretenden Spannung innerhalb des Gehäusebodens bei Einbausteckverbindern nach dem Stand der Technik,
- Fig. 11A-11B:: Schematische Darstellung des Gehäuseinnenraums, insbesondere der Ausschuböffnung und der wallartigen Erhebung, vor und nach dem Einführen des Kontaktelementträgers und der Durchführung eines Kontaktelements durch die Ausschuböffnung bei dem erfindungsgemässen Einbausteckverbinder,
- Fig. 12:: Schematische Darstellung der Anordnung von Verbindungsflansch, flanschartiger Auskragung und einer Einbauplatte bei dem erfindungsgemässen Einbausteckverbinder,
- Figs. 13-14:: Perspektivische Ansichten einer weiteren exemplarischen Ausführungsform des erfindungsgemässen Einbausteckverbinders, der als Doppelgerätesteckverbinder ausgebildet ist,
- Figs. 15-17:: Perspektivische Ansichten in Explosionsdarstellung des in Figs. 13-14 dargestellten Einbausteckverbinders,
- Fig. 18A-18B:: Perspektivische Ansichten einer weiteren exemplarischen Ausführungsform des erfindungsgemässen Einbausteckverbinders, zur Rückwärtigen Befestigung an eine Anbauplatte,
- Fig. 19A-19B:: Perspektivische Ansichten in Explosionsdarstellung des in Fig. 18A-18B dargestellten Einbausteckverbinders.

### Detaillierte Beschreibung der Zeichnungen

**Figur 1A** zeigt eine perspektivische Ansicht einer exemplarischen Ausführungsform des Gehäusetopfes 1 des erfindungsgemäßen Einbausteckverbinders, bei welcher der zylinderförmige Gehäusemantel 4, der kreisförmige Gehäuseboden 10, die überwiegend rechteckig ausgestaltete flanschartige Auskragung 14, der Verbindungsstreifen 16, der topfförmige Dichtstopfen 17, die Grifflasche 18 und das Trennelement 19 einstückig ausgebildet sind. Im einsteckseitigen Ende 5 des Gehäuses 1, an dem sich radial die flanschartige Auskragung 14 ausdehnt, erstreckt sich die Einführöffnung 6. Der Gehäuseboden 10 weist in dieser Ausführungsform des Gehäuses 1 drei Ausschuböffnungen 11 auf.

In **Figur 1B** ist die Erhebung 20 verdeutlicht, die dazu ausgebildet ist, in eine entsprechende Vertiefung des Verbindungsflansches 15 eingeschoben und mit einem Presssitz in dieser Vertiefung gehalten zu werden, wodurch das Gehäuse 1 und der Kontaktelementträger 7 fest zusammengehalten werden. Weiterhin ist die erste Dichtlippe 23 verdeutlicht, die dazu vorgesehen ist, den Kontaktbereich der flanschartigen Auskragung 14 mit dem Verbindungsflansch 15 abzudichten.

Die **Figuren 2A** und **2B** zeigen eine perspektivische Ansicht einer exemplarischen Ausführungsform des Gehäusetopfes 1, wobei diese beispielhafte Ausführungsform des Gehäusetopfes 1 ferner die zweite Dichtlippe 24 aufweist. Diese zweite Dichtlippe 24 ist dazu vorgesehen, die flanschartige Auskragung 14 im Randbereich und die zur Durchführung von Befestigungsmittel vorgesehene Ausnehmung 21 zu umlaufen und so den Kontaktbereich der flanschartigen Auskragung 14 mit der Einbauplatte abzudichten.

**Figur 3** zeigt eine Frontansicht einer exemplarischen Ausführungsform des erfindungsgemässen Einbausteckverbinders 2, welche die Montagebohrungen 25, die als Nuten ausgebildeten Rückhalteelemente 26, das für den Riegel des kabelsteckverbinderseitigen Riegel-Schiebers vorgesehene mechanische Schliess-Element 27 und die für das Einführen des Kabelsteckverbinders in den Einbausteckverbinder vorgesehene Einstecköffnung 8 verdeutlicht.

**Figur 4** zeigt eine Rückansicht einer exemplarischen Ausführungsform des erfindungsgemässen Einbausteckverbinders 2, welche das als dreizackiger Stern ausgebildete Trennelement 19 verdeutlicht. Weiterhin ist die Anordnung des Verbindungsstreifens 16 in einer abgerundeten Ecke des Gehäuses 1 zu erkennen, wobei der Verbindungsstreifen derart schräg (entlang einer Diagonalen von einer Ecke zur anderen Ecke des Gehäuses) angeordnet ist, dass ein Winkel von etwa 135 Grad zwischen einer Seite der flanschartigen Auskragung 14 und dem Verbindungsstreifen 16 ausgebildet ist.

**Figur 5** zeigt eine perspektivische Ansicht einer exemplarischen Ausführungsform des erfindungsgemässen Einbausteckverbinders 2 und **Figur 6** die entsprechende perspektivische Ansicht einer Explosionsdarstellung einer exemplarischen Ausführungsform des erfindungsgemässen Einbausteckverbinders 2. Der Dichtring 28 ist dabei innerhalb des Kontaktelementträgers 7 angeordnet und dient als zusätzliche Dichtung, falls eine der zuvor beschriebenen Presssitze 1 doch aufgrund von beispielsweise Materialermüdung/Materialalterung undicht werden sollte.

**Figur 7** zeigt eine Seitenansicht einer exemplarischen Ausführungsform des erfindungsgemässen Einbausteckverbinders 2 und **Figur 8** zeigt eine Seitenansicht einer Explosionsdarstellung einer exemplarischen Ausführungsform des erfindungsgemässen Einbausteckverbinders 2. Diese beiden Figuren dienen zur weiteren Veranschaulichung des erfindungsgemässen Einbausteckverbinders 2. Das Element 29 dient als zusätzliche Fixierung des Kontaktelementrägers 7 in dem Gehäuse 1.

**Figur 9A** zeigt eine schematische Darstellung des Gehäuseinnenraums vor und **Figur 9B** nach dem Einführen des Kontaktelementträgers und der Durchführung eines Kontaktelements durch die Ausschuböffnung bei Einbausteckverbindern nach dem Stand der Technik. Hierbei ist die Ausschuböffnung mit einer kleineren Fläche ausgestaltet als die Querschnittsfläche des Kontaktelements, um so ein Ausstülpen des Randes der Ausschuböffnung beim Durchführen des Kontaktelements zu gewährleisten. Der ausgestülpte Bereich legt sich dabei mittels Presssitz an das Kontaktelement an, wobei jedoch der Presssitz nicht über die gesamte Dicke des Gehäusebodens ausgebildet ist. Um das Durchführen des Kontaktelements und das Ausstülpen des Randbereichs zu erleichtern, ist die Ausschuböffnung trichterförmig ausgestaltet. Wie zuvor bereits beschrieben, reicht bei einer solchen Ausgestaltung jedoch ein geringer Überdruck innerhalb des Einbausteckverbinders aus, um den nach aussen gestülpten Randbereich der Ausschuböffnung aufzudrücken und so erneut für eine Undichtigkeit des Einbausteckers zu sorgen.

Weiterhin ist in **Figur 9B** verdeutlicht, wie der im Bereich des Gehäusebodens in den Gehäuseinnenraum eingewölbte Gehäusemantel eine Art Stufe ausbildet, auf welche beim Einschieben und Andrücken des Kontaktelementträgers oder eines Dichtmittels, wie beispielsweise einem O-Ring, an den Gehäuseboden eine Kraft wirkt (hier durch die Pfeile gekennzeichnet), wodurch der Gehäusemantel im Bereich des Gehäusebodens (leicht) zur Seite gedrückt wird. Dies führt, wie zuvor bereits beschrieben, dazu, dass sich die Spannung innerhalb des Gehäusebodens erhöht.

Diese Spannungszunahme innerhalb des Gehäusebodens bei Einbausteckverbindern nach dem Stand der Technik ist in **Figur 10A** durch die in Richtung des Gehäusemantels gerichteten Pfeile verdeutlicht, welche sich auf die in der Nähe angeordnete Ausschuböffnung überträgt und dafür sorgt, dass sich diese, wie in **Figur 10B** gezeigt, verzieht und dadurch undicht wird.

**Figur 11A** zeigt eine schematische Darstellung des Gehäuseinnenraums 12, insbesondere der Ausschuböffnung 11 und der wallartigen Erhebung 30, vor und **Figur 11B** nach dem Einführen des Kontaktelementträgers 7 und der Durchführung eines Kontaktelements 9 durch die Ausschuböffnung 11 bei dem erfindungsgemässen Einbausteckverbinder 2.

Aufgrund des weichen Materials des Gehäusetopfes 1 kann das Kontaktelement 9 auch ohne trichterförmige Ausgestaltung sehr einfach durch die Ausschuböffnung 11 durchgeführt werden. Dadurch, dass die geometrische Form und die Fläche der Ausschuböffnung 11 an die Querschnittsfläche des Kontaktelements 9 angepasst sind, ist es bei dem erfindungsgemässen Gehäusetopf 1 möglich, das Kontaktelement 9 durch die Ausschuböffnung 11 zu schieben, ohne dass sich ihr Rand bzw. ihre Innenfläche (auch bezeichnet als die sich in die Ausschuböffnung 11 erstreckende Fläche) nach aussen stülpt/wölbt. Der Gehäuseboden 10 wird dabei viel eher durch das Kontaktelement 9 etwas zur Seite gedrückt (was bei dem elastischen Material des Gehäuses 1 ohne grössere Spannungszunahme im Gehäuseboden 10 gut möglich ist), wodurch die Innenfläche der Öffnung 11 unter Umständen etwas gestreckt wird, sich aber weiterhin vollflächig an Kontaktelement 9 anlegt. Mit anderen Worten, liegt der Presssitz des Kontaktelements 9 in der Ausschuböffnung 11 über die gesamte Fläche innerhalb der Ausschuböffnung (Innenfläche) an das Kontaktelement 9 an.

In der gezeigten exemplarischen Ausführungsform des erfindungsgemässen Einbausteckverbinders 2 wurde die Fläche der Ausschuböffnung 11 derart gewählt, dass beim Durchschieben des Kontaktelements 9 die Innenfläche der Öffnung 11 gestreckt wird. Auf diese Weise bilden sich sowohl an der Innenseite als auch an der Aussenseite 13 des Gehäusebodens 10 an das Kontaktelement 9 anliegende Erhebungen aus, welche bei einem Über- bzw. Unterdruck innerhalb des Einbausteckverbinders 2 und bei einem Über- bzw. Unterdruck ausserhalb des Einbausteckverbinders 2 verhindern, dass der Gehäuseboden 10 an der Kontaktstelle zum Kontaktelement 9 nach aussen oder nach innen gedrückt wird.

Die **Figuren 11A** und **11B** verdeutlichen weiterhin, dass bei dem erfindungsgemässen Einbausteckverbinder 2 die wallartige Erhebung 30 freistehend und ohne Kontakt zum Gehäusemantel 4 im Gehäuseinnenraum 12, insbesondere am Gehäuseboden 10, angeordnet ist. Wird dann, wie in **Figur 11B** gezeigt, der Kontaktelementträger 7 bis zum Gehäuseboden 10 eingeschoben, wird die wallartige Erhebung 30 durch den Kontaktelementträger 7 (etwas) zur Seite gedrückt, wodurch sich der zweite Presssitz zwischen der wallartigen Erhebung 30 und dem Kontaktelementträger 7 ausgebildet. In einer exemplarischen Ausführungsform des Einbausteckverbinders 2 weist die wallartige Erhebung 30 eine dritte (sich orthogonal zur Mittelachse des Gehäusetopfes 1 von der wallartigen Erhebung 30 hin zur Mittelachse des Gehäusetopfes 1 erstreckende) Dichtlippe auf, die sich derart an den eingeschobenen Kontaktelementträger 7 anlegt, dass sich der erste Presssitz zwischen der dritten Dichtlippe und dem Kontaktelementträger 7 ausbildet.

Dadurch, dass die wallartige Erhebung 30 freistehend und ohne Kontakt zum Gehäusemantel 4 am Gehäuseboden 10 angebracht ist, kann diese durch den eingeschobenen Kontaktelementträger 7 zur Seite gedrückt werden, ohne dass der Gehäusemantel 4 im Bereich des Gehäusebodens nach aussen gedrückt wird und sich so die Spannung innerhalb des Gehäusebodens 10 erhöht.

Auf diese Weise wird verhindert, dass sich die nahe des Gehäusemantels 4 angeordnete Ausschuböffnung 11 verzieht und so der Presssitz zwischen der Innenfläche der Ausschuböffnung 11 und einem durchgeführten Kontaktelement 9 undicht wird. Folglich ist ein nachträgliches Abdichten der Kontaktstelle zwischen der Innenfläche der Ausschuböffnung 11 und dem durchgeführten Kontaktelement 9 mittels eines zusätzlichen Dichtmittels wie einem O-Ring oder einem zunächst flüssigen und mit der Zeit aushärtenden Klebstoffs bei dem erfindungsgemässen Gehäusetopf 1 bzw. dem erfindungsgemässen Einbausteckverbinder 2 gegenüber den bisher bekannten Lösungen aus dem Stand der Technik nicht nötig.

**Figur 12** zeigt eine schematische Darstellung der Anordnung von Verbindungsflansch 15, flanschartiger Auskragung 14 und einer Einbauplatte 31 bei dem erfindungsgemässen Einbausteckverbinder 2.

In der gezeigten exemplarischen Ausführungsform weist die flanschartige Auskragung 14 eine entgegengesetzt zur Axialrichtung der Mittelachse gerichtete Erhebung 20 auf, wobei die Erhebung 20 der flanschartigen Auskragung 14 in eine darauf abgestimmte Vertiefung 32 des Verbindungsflansches 15 des Kontaktelementträgers 7 derart eingeschoben ist, dass ein Presssitz zwischen der Erhebung 20 und der darauf abgestimmten Vertiefung 32 ausgebildet ist. Weiterhin ist verdeutlicht, dass die flanschartige Auskragung 14 eine gleiche radiale Ausdehnung wie der Verbindungsflansch 15 aufweist, so dass die an den Verbindungsflansch 15 angelegte flanschartige Auskragung 14 mit dem Verbindungsflansch 15 bündig abschliesst.

Wird nun, wie in **Figur 12** gezeigt, der Einbausteckverbinder 2 in eine Ausnehmung in der Einbauplatte 31 eingeführt, so liegt zum einen der Gehäusemantel 4 an einer Innenfläche dieser Ausnehmung und zum anderen die flanschartige Auskragung 14, insbesondere die auf der in Axialrichtung gerichteten Seite der flanschartigen Auskragung 14 angeordnete zweite Dichtlippe 24, auf der Vorderseite der Einbauplatte 31 an. Die Vorderseite der Einbauplatte 31 ist dahin gerichtet, von wo aus der Kabelsteckverbinder an den - sich im an der Einbauplatte 31 montierten Zustand befindlichen - Einbausteckverbinder 2 heranführbar ist. Durch Anschrauben des Verbindungsflansches 15 an die Einbauplatte 31, wobei der Verbindungsflansch 15 in dieser Ausführungsform die Einbauplatte 31 nicht berührt, wird die dazwischenliegende flanschartige Auskragung 14, insbesondere die zweite Dichtlippe 24, des Gehäuses 1 an die Einbauplatte 31 gepresst, wodurch diese Kontaktstelle zwischen Einbausteckverbinder 2 und Einbauplatte 31 undurchlässig für Staub, Feuchtigkeit und/oder Luft wird. Auf diese Weise ist bei dem erfindungsgemässen Einbausteckverbinder 2, die Kontaktstelle zwischen Einbausteckverbinder 2 und Einbauplatte 31 auch ohne den Einsatz von zusätzlichen Dichtmitteln bereits dicht gegenüber Staub, Wasser und/oder Luft.

**Figur 13** und **Figur 14** zeigen jeweils perspektivische Ansichten und **Figuren 15, 16****,** **17** zeigen dazugehörige perspektivische Ansichten in Explosionsdarstellung einer exemplarischen Ausführungsform des erfindungsgemässen Einbausteckverbinders 42, wobei der Einbausteckverbinder 42 als Doppelgerätesteckverbinder ausgebildet ist, wobei ein einstückig ausgebildetes Gehäusetopfpaar 41 und ein darauf abgestimmtes einstückig ausgebildetes Kontaktelementträgerpaar 47 ein gemeinsames Flanschelement für zwei durch das Gehäusetopfpaar 41 bereitgestellte Einstecköffnungen 8A, 8B bildet.

Die Gehäusetöpfe des Gehäusetopfpaars 41 und die Kontaktelementträger des Kontaktelementträgerpaars 47 sind jeweils im Wesentlichen wie eingangs beschrieben ausgebildet, wobei jedoch eine Gehäusetopf-Kontaktelementträger-Kombination zur Bereitstellung einer Signaleingangs-Stecköffnung 8A und die andere Gehäusetopf-Kontaktelementträger-Kombination zur Bereitstellung einer Signalausgangs-Stecköffnung 8B ausgebildet ist. Das durch das Gehäusetopfpaar 41 und das Kontaktelementträgerpaar 47 bereitgestellte Flanschelement weist Befestigungsvorkehrungen 25 auf, z.B. in Form von Bohrungen zur Aufnahme von Befestigungsmitteln für eine Befestigung des Einbausteckverbinders an einer Einbauplatte.

Der Einbausteckverbinder 42 weist ferner Verbindungselemente 50 auf, welche die Kontaktelemente 9 für die Signaleingangs-Stecköffnung 8A und die Signalausgangs-Stecköffnung 8B derart miteinander verbinden, dass die Kontaktelemente der Signaleingangs-Stecköffnung 8A und der Signalausgangs-Stecköffnung 8B zu einem gemeinsamen Anschlusselement 51 geleitet sind. Die Kontaktelemente 9, Gehäusetöpfe des Gehäusetopfpaares 41 und die Kontaktelementträger des Kontaktelementrägerpaares 47 sind jeweils derart ausgebildet, dass sie analog zu den in den Figuren 1 bis 6 beschriebenen Ausführungsformen des Einbausteckverbinders zusammenwirken. Eine Abdeckplatte 53 deckt die offenliegenden leitenden Elemente zur Verbindung der Kontaktelemente 9 der Signaleingangs-Stecköffnung 8A und der Signalausgangs-Stecköffnung 8B ab. In analoger Weise zur in den Figuren 1 bis 6 beschriebenen Ausführungsformen des Einbausteckverbinders dient das Element 29 als zusätzliche Fixierung des Kontaktelementrägerpaares 47 in dem Gehäuse 1.

**Figur 18A** und **Figur 18B** zeigen jeweils perspektivische Ansichten und **Figuren 19A** und **19B** zeigen dazugehörige perspektivische Ansichten in Explosionsdarstellung einer exemplarischen Ausführungsform des erfindungsgemässen Einbausteckverbinders 2, wobei der Einbausteckverbinder 2 einen Abstützflansch 60 zur Rückwärtigen Befestigung an eine Anbauplatte aufweist.

Der Abstützflansch 60 weist eine auf den Durchmesser des Gehäusemantels 4 angepasste Durchführung auf, durch welche der Gehäusetopf 1 derart durchgeführt wird, dass zum einen die flanschartige Auskragung des Gehäusetopfes 1 auf dem Abstützflansch 60 (deckungsgleich) zum Liegen kommt, insbesondere wobei die radiale Ausdehnung der flanschartigen Auskragung und des Abstützflansches 60 gleich ist, und zum anderen der Gehäuseboden und die entsprechend durchgeführten Kontaktelemente 9 die Durchführung des Abstützflansches 60 wieder verlassen. Weiterhin weist der Abstützflansch 60 einsteckseitig eine Vertiefung auf, in welche eine entsprechend als Gegenstück ausgebildete nach hinten (in eine Richtung weg von der Einbauplatte) gerichtete Erhebung der flanschartigen Auskragung passgenau eingeschoben wird und so die beiden Teile, z.B. mittels Presssitz, miteinander verbunden werden.

Der Abstützflansch 60 weist ausserdem mindestens eine Sackbohrung auf, zur Aufnahme eines von einer Einbauplatte herkommenden Befestigungsmittels (z.B. Schraube) zur Befestigung des Einbausteckverbinders 2 an der Einbauplatte. Die flanschartige Auskragung weist mindestens eine zur Durchführung des Befestigungsmittels vorgesehene Ausnehmung auf, welche bei sachgemäss zusammengestecktem Zustand von Gehäusetopf 1 und Abstützflansch 60 mit der Öffnung der Sackbohrung zur Deckung kommt.

Bei der gezeigten beispielhaften Ausführungsform weist der Kontaktelementträger 7 des erfindungsgemässen Einbausteckverbinders 2 einen Verbindungsflansch auf, der eine verkleinerte radiale Ausdehnung aufweist als bei anderen Ausführungsformen. Dieser verkleinerte Verbindungsflansch wird derart in eine entsprechend als Gegenstück ausgebildete Vertiefung der flanschartigen Auskragung des Gehäusetopfes 1 passgenau eingeschoben, dass das einsteckseitige Ende des Kontaktelementträgers 7 bündig in das einsteckseitige Ende des Gehäusetopfes 1 übergeht und somit das einsteckseitige Ende des Einbausteckverbinders 2 im Bereich des im Gehäusetopf 1 aufgenommenen Kontaktelementträgers 7 eine ebene Fläche ausbilden.

Diese ebene Fläche ist bei der gezeigten beispielhaften Ausführungsform des erfindungsgemässen Einbausteckverbinders 2 dazu ausgebildet, an die Rückseite einer Einbauplatte angelegt zu werden, wobei ein entsprechendes Befestigungsmittel (z.B. Schraube) durch die Einbauplatte und die mindestens eine Ausnehmung der flanschartigen Auskragung hindurchgeführt wird und dann im mindestens einen Sackloch eingreift.

In einer weiteren Ausführungsform des gezeigten erfindungsgemässen Einbausteckverbinders 2, wird das Befestigungsmittel nicht direkt durch die Einbauplatte zur Fixierung des Einbausteckverbinders 2 an der Rückseite der Einbauplatte geführt, sondern es wird mittels des Befestigungsmittels zunächst ein zweiter Abstützflansch an die Vorderseite der Einbauplatte angeschraubt.

Ein Beispiel für einen Einbausteckverbinder, der mit einem ersten Abstützflansch an die Rückseite einer Einbauplatte angelegt wird und zudem noch einen zweiten Abstützflansch aufweist, der an die Vorderseite der Einbauplatte angelegt wird, wobei ein Befestigungsmittel (z.B. Schraube) sowohl den ersten als auch den zweiten Abstützflansch an der Einbauplatte fixiert, sind in der Patentanmeldung PCT/EP2022/065102 (Offenbart als WO2023232256A1) gezeigt.

Es versteht sich, dass diese dargestellten Figuren nur mögliche Ausführungsbeispiele schematisch darstellen. Die verschiedenen Ansätze können ebenso miteinander sowie mit Verfahren des Stands der Technik kombiniert werden.

## Patentansprüche

1. Einbausteckverbinder (2, 42) zum Eingehen einer, insbesondere mechanisch verriegelbaren, Steckverbindung mit einem auf den Einbausteckverbinder (2, 42) als Gegenstück abgestimmten und in eine Öffnung (8, 8A, 8B) des Einbausteckverbinders (2, 42) einsteckbaren Kabelsteckverbinder, wobei durch ein Eingehen der Steckverbindung zwischen Einbausteckverbinder (2, 42) und Kabelsteckverbinder eine Signalübertragung ermöglicht wird, insbesondere eines Stromversorgungssignals, eines digitalen Signals oder eines analogen Signals, wobei der Einbausteckverbinder (2, 42) aufweist:
• mindestens ein Kontaktelement (9), wobei das mindestens eine Kontaktelement (9) vorgesehen ist, durch das Eingehen der Steckverbindung mit einem kabelsteckverbinderseitigen Kontaktelement-Gegenstück in Kontakt zu treten und dadurch eine Signalübertragung über die Steckverbindung hinweg bereitzustellen,
• einen Kontaktelementträger (7), wobei das mindestens eine Kontaktelement (9) von dem Kontaktelementträger (7) aufgenommen und so innerhalb des Einbausteckverbinders (2, 42) fixiert ist, und
• einen Gehäusetopf (1), wobei der Kontaktelementträger (7) zumindest teilweise in den Gehäusetopf (1) eingeführt ist, wobei der Gehäusetopf (1) aufweist:
- einen Gehäusemantel (4),
- ein einsteckseitiges Ende (5), wobei sich innerhalb des einsteckseitigen Endes (5) eine Einführöffnung (6) erstreckt, durch welche der Kontaktelementträger (7) zumindest teilweise in den Gehäusetopf (1) eingeführt ist, und
- einen Gehäuseboden (10),
**dadurch gekennzeichnet, dass**
der Gehäusetopf (1) aus einem Material mit einer Shore A-Härte im Bereich von 60 bis 100 ist, und wobei sich innerhalb des Gehäusebodens (10) mindestens eine Ausschuböffnung (11) erstreckt, durch welche das Kontaktelement (9) zumindest teilweise aus dem Gehäusetopf (1) ausgeschoben ist.

2. Einbausteckverbinder (2, 42) nach Anspruch 1, wobei das Material zumindest überwiegend aus einem Kunststoff besteht.

3. Einbausteckverbinder (2, 42) nach Anspruch 2, wobei der Kunststoff ein Thermoplast ist, insbesondere einer der folgenden Thermoplaste:
• Polypropylen,
• Polyethylen,
• Polyurethan, oder
• Polystyrol.

4. Einbausteckverbinder (2, 42) nach Anspruch 1, wobei die mindestens eine Ausschuböffnung (11)
• eine geometrische Form aufweist, die zumindest weitgehend der geometrischen Form einer orthogonal zu einer Längsachse durch das mindestens eine Kontaktelement (9) verlaufenden Querschnittsfläche des mindestens einen Kontaktelements (9) entspricht,
• sich innerhalb des Gehäusebodens (10) mit einer Fläche erstreckt, die kleiner oder gleich ist als besagte Querschnittsfläche des mindestens einen Kontaktelements (9), und/oder
• sich mit einer in die mindestens eine Ausschuböffnung (11) erstreckenden Fläche an das zumindest teilweise durch die mindestens eine Ausschuböffnung (11) geschobene Kontaktelement (9) derart anlegt, dass ein Presssitz zwischen besagter Fläche und dem zumindest teilweise durch die mindestens eine Ausschuböffnung (11) geschobenen Kontaktelement (9) über die gesamte Dicke des Gehäusebodens (10) ausgebildet ist, insbesondere wobei
o die in die mindestens eine Ausschuböffnung (11) erstreckende Fläche durch das ausgeschobene Kontaktelement (9) nicht ausgestülpt ist,
∘ der Gehäuseboden (10) eine Dicke im Bereich von 0.5 mm bis 3 mm, insbesondere 1.5 mm bis 2 mm, aufweist, und/oder
o der ausgebildete Presssitz undurchlässig für Wasser und/oder Luft ist.

5. Einbausteckverbinder (2, 42) nach einem der vorhergehenden Ansprüche, wobei der Kontaktelementträger (7) aufweist:
• eine für das Einstecken des Kabelsteckverbinders vorgesehene Einstecköffnung (8, 8A, 8B),
• einen sich von der Einstecköffnung (8, 8A, 8B) bis zu einem von der Einstecköffnung (8, 8A, 8B) beabstandeten Endstück erstreckenden Kontaktelementträgerinnenraum, wobei das Endstück
∘ einen Anschlag für den eingesteckten Kabelsteckverbinder bereitstellt, und
∘ mindestens eine Kontaktelement-Aufnahmeöffnung aufweist, und
• einen Verbindungsflansch (15), wobei der Verbindungsflansch (15) an der Einstecköffnung angeordnet ist.

6. Einbausteckverbinder (2, 42) nach Anspruch 1 oder einem der Ansprüche 4 bis 5, wobei das einsteckseitige Ende (5) des Gehäusetopfes (1) eine flanschartige Auskragung (14) aufweist, wobei die flanschartige Auskragung (14),
• an den Verbindungsflansch (15) des Kontaktelementträgers (7) angelegt ist, und/oder
• an eine Einbauplatte anlegbar ist,
insbesondere wobei die flanschartige Auskragung (14) eine zumindest weitgehend gleiche Form und Ausdehnung wie der Verbindungsflansch (15) des Kontaktelementträgers (7) aufweist, so dass die an den Verbindungsflansch (15) des Kontaktelementträgers (7) angelegte flanschartige Auskragung (14) mit dem Verbindungsflansch (15) des Kontaktelementträgers (7) zumindest weitgehend bündig abschliesst.

7. Einbausteckverbinder (2, 42) nach Anspruch 6, wobei an der flanschartigen Auskragung (14) zumindest ein radial abstehender Verbindungsstreifen (16) angeformt ist, an dessen äusserem Ende ein insbesondere topfförmiger Dichtstopfen (17) befestigt ist, wobei der insbesondere topfförmige Dichtstopfen (17) einen Aussendurchmesser aufweist, der geringfügig grösser ist als ein Innendurchmesser der Einstecköffnung (8, 8A, 8B) des Kontaktelementträgers (7), so dass bei einem Einschieben des insbesondere topfförmigen Dichtstopfens (17) in die Einstecköffnung (8, 8A, 8B) ein Presssitz zwischen dem insbesondere topfförmigen Dichtstopfen (17) und einer sich in die Einstecköffnung (8, 8A, 8B) erstreckenden Fläche ausgebildet ist, insbesondere wobei
• auf der dem Verbindungsstreifen (16) gegenüberliegenden Seite des Dichtstopfens (17) eine vollflächige Grifflasche (18) absteht, und/oder
• der zwischen dem insbesondere topfförmigen Dichtstopfen (17) und der sich in die Einstecköffnung (8, 8A, 8B) erstreckenden Fläche ausgebildete Presssitz undurchlässig für Wasser und/oder Luft ist.

8. Einbausteckverbinder (2, 42) nach Anspruch 7, wobei die flanschartige Auskragung (14) eine rechteckige Form aufweist, wobei der radial abstehende Verbindungsstreifen (16) an einer Ecke der flanschartigen Auskragung (14) angeformt ist, insbesondere wobei der radial abstehende Verbindungsstreifen (16) derart an der Ecke der flanschartigen Auskragung (14) angeformt ist, dass zwischen einer längeren Seite der beiden die besagte Ecke bildenden Seiten der flanschartigen Auskragung (14) ein Winkel im Bereich von 120 Grad bis 140 Grad, insbesondere 135 Grad, ausgebildet ist.

9. Einbausteckverbinder (2, 42) nach Anspruch 1 oder einem der Ansprüche 4 bis 8, wobei an einer Aussenseite (13) des Gehäusebodens (10) ein Trennelement (19) angeordnet ist, wobei das Trennelement (19),
• sich weiter von dem Gehäuseboden (10) erhebt als das zumindest teilweise durch die mindestens eine Ausschuböffnung (11) geschobene Kontaktelement (9), und/oder
• sich auf dem Gehäuseboden (10) derart erstreckt, dass eine radiale Erstreckung des Trennelements (19) auf dem Gehäuseboden (10) kleiner oder gleich ist als eine radiale Erstreckung des Gehäusebodens (10).

10. Einbausteckverbinder (2, 42) nach den Ansprüchen 7 und 9, wobei die folgenden Teile des Gehäusetopfes (1)
• der Gehäusemantel (4), der Gehäuseboden (10) und das einsteckseitige Ende (5),
• der Gehäusemantel (4), der Gehäuseboden (10), das einsteckseitige Ende (5) und die flanschartige Auskragung (14),
• der Gehäusemantel (4), der Gehäuseboden (10), das einsteckseitige Ende (5) , die flanschartige Auskragung (14), der radial abstehende Verbindungsstreifen (16) und der insbesondere topfförmige Dichtstopfen (17), oder
• der Gehäusemantel (4), der Gehäuseboden (10), das einsteckseitige Ende (5), die flanschartige Auskragung (14), der radial abstehende Verbindungsstreifen (16), der insbesondere topfförmige Dichtstopfen (17) und das Trennelement (19),
einstückig ausgebildet sind.

11. Einbausteckverbinder (2, 42) nach Anspruch 10, wobei die einstückig ausgebildeten Teile des Gehäusetopfes (1) aus dem Material mit der Shore A-Härte im Bereich von 60 bis 100 sind, insbesondere wobei die einstückig ausgebildeten Teile des Gehäusetopfes (1) mittels Spritzgussverfahren, Pressen oder Vulkanisieren gefertigt sind.

12. Einbausteckverbinder (2, 42) nach einem der vorhergehenden Ansprüche, wobei der Kontaktelementträger (7) aus einem Material mit einer Shore D-Härte im Bereich von 60 bis 100 ist.

13. Einbausteckverbinder (2, 42) nach Anspruch 1 oder einem der Ansprüche 4 bis 12, wobei
• drei Kontaktelemente (9) von dem Kontaktelementträger (7) aufgenommen sind, und/oder
• sich innerhalb des Gehäusebodens (10) drei Ausschuböffnungen (11) erstrecken.

## Claims

1. Built-in plug-in connector (2, 42) for entering into an, in particular mechanically lockable, plug-in connection with a cable plug-in connector which is matched to the built-in plug-in connector (2, 42) as counterpart and can be plugged into an opening (8, 8A, 8B) of the built-in plug-in connector (2, 42), a signal transmission, in particular of a power supply signal, a digital signal or an analog signal, being enabled by way of entering of the plug-in connection between the built-in plug-in connector (2, 42) and the cable plug-in connector, the built-in plug-in connector (2, 42) comprising:
• at least one contact element (9), the at least one contact element (9) being provided to come into contact with a cable plug-in connector-side contact element counterpart by way of entering into the plug-in connection and, as a result, to provide a signal transmission over the plug-in connection,
• a contact element carrier (7), the at least one contact element (9) being received by the contact element carrier (7) and thus being fixed within the built-in plug-in connector (2, 42), and
• a housing pot (1), the contact element carrier (7) being inserted at least partially into the housing pot (1), wherein the housing pot (1) has
o a housing shell (4),
o a plug-in-side end (5), an insertion opening (6) extending within the plug-in-side end (5), through which insertion opening (6) the contact element carrier (7) is inserted at least partially into the housing pot (1), and
o a housing bottom (10),
**characterized in that**
the housing pot (1) is made from a material with a Shore A hardness in the range from 60 to 100, and wherein at least one push-out opening (11) extends within the housing bottom (10), through which push-out opening (11) the contact element (9) is pushed at least partially out of the housing pot (1).

2. Built-in plug-in connector (2, 42) according to Claim 1, the material consisting at least predominantly of a plastic.

3. Built-in plug-in connector (2, 42) according to Claim 2, the plastic being a thermoplastic, in particular one of the following thermoplastics:
• polypropylene,
• polyethylene,
• polyurethane, or
• polystyrene.

4. Built-in plug-in connector (2, 42) according to Claim 1, the at least one push-out opening (11)
• having a geometrical shape which corresponds at least partially to the geometrical shape of a cross-sectional area, running orthogonally with respect to a longitudinal axis through the at least one contact element (9), of the at least one contact element (9),
• extending within the housing bottom (10) with an area which is smaller than or equal to the said cross-sectional area of the at least one contact element (9), and/or
• bearing with an area which extends into the at least one push-out opening (11) against the contact element (9) which is pushed at least partially through the at least one push-out opening (11) in such a way that a press fit is configured over the entire thickness of the housing bottom (10) between the said area and the contact element (9) which is pushed at least partially through the at least one push-out opening (11), in particular wherein
o the area which extends into the at least one push-out opening (11) not being opened out by way of the pushed-out contact element (9),
o the housing bottom (10) having a thickness in the range from 0.5 mm to 3 mm, in particular from 1.5 mm to 2 mm, and/or
∘ the press fit which is configured being impermeable for water and/or air.

5. Built-in plug-in connector (2, 42) according to any one of the preceding claims, the contact element carrier (7) having:
• a plug-in opening (8, 8A, 8B) which is provided for plugging in the cable plug-in connector,
• a contact element carrier interior space which extends from the plug-in opening (8, 8A, 8B) as far as an end piece which is spaced apart from the plug-in opening (8, 8A, 8B), the end piece
∘ providing a stop for the plugged-in cable plug-in connector, and
∘ having at least one contact element receiving opening, and
• a connecting flange (15), the connecting flange (15) being arranged at the plug-in opening.

6. Built-in plug-in connector (2, 42) according to Claim 1 or any one of Claims 4 to 5, the plug-in-side end (5) of the housing pot (1) having a flange-like projection (14), the flange-like projection (14)
• being placed against the connecting flange (15) of the contact element carrier (7), and/or
• being capable of being placed against a mounting plate,
in particular wherein the flange-like projection (14) having an at least largely identical shape and extent to the connecting flange (15) of the contact element carrier (7), with the result that the flange-like projection (14) which is placed against the connecting flange (15) of the contact element carrier (7) terminates at least largely flush with the connecting flange (15) of the contact element carrier (7).

7. Built-in plug-in connector (2, 42) according to Claim 6, a radially projecting connecting strip (16) being moulded on the flange-like projection (14), to the outer end of which connecting strip (16) a particularly pot-shaped sealing plug (17) is fastened, the particularly pot-shaped sealing plug (17) having an external diameter which is slightly greater than an internal diameter of the plug-in opening (8, 8A, 8B) of the contact element carrier (7), with the result that, when the particularly pot-shaped sealing plug (17) is pushed into the plug-in opening (8, 8A, 8B), a press fit is configured between the particularly pot-shaped sealing plug (17) and an area which extends into the plug-in opening (8, 8A, 8B), in particular
• a full-surface grip tab (18) projecting on that side of the sealing plug (17) which lies opposite the connecting strip (16), and/or
• the press fit which is configured between the particularly pot-shaped sealing plug (17) and the area which extends into the plug-in opening (8, 8A, 8B) being impermeable for water and/or air.

8. Built-in plug-in connector (2, 42) according to Claim 7, the flange-like projection (14) having a rectangular shape, the radially projecting connecting strip (16) being moulded on a corner of the flange-like projection (14), in particular wherein the radially projecting connecting strip (16) being moulded on the corner of the flange-like projection (14) in such a way that an angle in the range from 120 degrees to 140 degrees, in particular 135 degrees, is configured between a longer side of the two sides of the flange-like projection (14) which form the said corner.

9. Built-in plug-in connector (2, 42) according to Claim 1 or any one of Claims 4 to 8, an separating element (19) being arranged on an outer side (13) of the housing bottom (10), the separating element (19)
• rising up further from the housing bottom (10) than the contact element (9) which is pushed at least partially through the at least one push-out opening (11), and/or
• extending on the housing bottom (10) in such a way that a radial extent of the separating element (19) on the housing bottom (10) is smaller than or equal to a radial extent of the housing bottom (10).

10. Built-in plug-in connector (2, 42) according to Claims 7 and 9, the following parts of the housing pot (1) being configured in one piece:
• the housing shell (4), the housing bottom (10) and the plug-in-side end (5),
• the housing shell (4), the housing bottom (10), the plug-in-side end (5) and the flange-like projection (14),
• the housing shell (4), the housing bottom (10), the plug-in-side end (5), the flange-like projection (14), the radially projecting connecting strip (16) and the particularly pot-shaped sealing plug (17), or
• the housing shell (4), the housing bottom (10), the plug-in-side end (5), the flange-like projection (14), the radially projecting connecting strip (16), the particularly pot-shaped sealing plug (17) and the separating element (19).

11. Built-in plug-in connector (2, 42) according to Claim 10, the parts of the housing pot (1) which are configured in one piece being made from the material with the Shore A hardness in the range from 60 to 100, the parts of the housing pot (1) which are configured in one piece being manufactured, in particular, by means of injection moulding methods, pressing or vulcanizing.

12. Built-in plug-in connector (2, 42) according to any one of the preceding claims, the contact element carrier (7) being made from a material with a Shore D hardness in the range from 60 to 100.

13. Built-in plug-in connector (2, 42) according to Claim 1 or any one of Claims 4 to 12,
• three contact elements (9) being received by the contact element carrier (7), and/or
• three push-out openings (11) extending within the housing bottom (10).

## Revendications

1. Connecteur à encastrer (2, 42) destiné à former une connexion, en particulier mécaniquement verrouillable, avec un connecteur de câble adapté au connecteur à encastrer (2, 42) en tant que contrepartie et enfichable dans une ouverture (8, 8A, 8B) du connecteur à encastrer (2, 42), dans lequel la formation de la connexion entre le connecteur à encastrer (2, 42) et le connecteur de câble rend possible une transmission de signal, en particulier d'un signal d'alimentation électrique, d'un signal numérique ou d'un signal analogique, dans lequel le connecteur à encastrer (2, 42) comporte :
• au moins un élément de contact (9), dans lequel l'au moins un élément de contact (9) est prévu pour entrer en contact avec une contrepartie d'élément de contact côté connecteur de câble par formation de la connexion et ainsi pour fournir à partir de là une transmission de signal par le biais de la connexion,
• un support d'élément de contact (7), dans lequel l'au moins un élément de contact (9) est accueilli par le support d'élément de contact (7) et est ainsi fixé à l'intérieur du connecteur à encastrer (2, 42), et
• un boîtier (1), dans lequel le support d'élément de contact (7) est au moins partiellement inséré dans le boîtier (1), dans lequel le boîtier (1) comporte :
o une enveloppe de boîtier (4),
o une extrémité (5) côté enfichage, dans lequel une ouverture d'insertion (6) s'étend à l'intérieur de l'extrémité (5) côté enfichage, à travers laquelle le support d'élément de contact (7) est au moins partiellement inséré dans le boîtier (1), et
o un fond de boîtier (10),
**caractérisé en ce que** le boîtier (1) est fait d'un matériau avec une dureté Shore A comprise entre 60 et 100, et dans lequel au moins une ouverture de sortie (11) s'étend à l'intérieur du fond de boîtier (10), à travers laquelle l'élément de contact (9) est au moins en partie poussé hors du boîtier (1).

2. Connecteur à encastrer (2, 42) selon la revendication 1, dans lequel le matériau est au moins majoritairement constitué d'un plastique.

3. Connecteur à encastrer (2, 42) selon la revendication 2, dans lequel le plastique est un thermoplastique, en particulier un des thermoplastiques suivants :
• polypropylène,
• polyéthylène,
• polyuréthane, ou
• polystyrène.

4. Connecteur à encastrer (2, 42) selon la revendication 1, dans lequel l'au moins une ouverture de sortie (11)
• comporte une forme géométrique correspondant au moins largement à la forme géométrique d'une surface de section de l'au moins un élément de contact (9) orthogonale à un axe longitudinal et traversant l'au moins un élément de contact (9),
• s'étend à l'intérieur du fond de boîtier (10) avec une surface inférieure ou égale à ladite surface de section de l'au moins un élément de contact (9) et/ou
• appuie avec une surface s'étendant dans l'au moins une ouverture de sortie (11) sur l'élément de contact (9) au moins partiellement poussé à travers l'au moins une ouverture de sortie (11) de telle sorte qu'un engagement par pression entre ladite surface et l'élément de contact (9) au moins partiellement poussé à travers l'au moins une ouverture de sortie (11) est réalisé sur la totalité de l'épaisseur du fond de boîtier (10), en particulier dans lequel
o la surface s'étendant dans l'au moins une ouverture de sortie (11) n'est pas dilatée par l'élément de contact (9) poussé,
o le fond de boîtier (10) comporte une épaisseur dans un intervalle de 0,5 mm à 3 mm, en particulier de 1,5 mm à 2 mm, et/ou
o l'engagement par pression réalisé est étanche à l'eau et/ou à l'air.

5. Connecteur à encastrer (2, 42) selon l'une des revendications précédentes, dans lequel le support d'élément de contact (7) comporte :
• une ouverture d'enfichage (8, 8A, 8B) prévue pour l'enfichage du connecteur de câble,
• un espace interne de support d'élément de contact s'étendant depuis l'ouverture d'enfichage (8, 8A, 8B) jusqu'à une pièce terminale écartée de l'ouverture d'enfichage (8, 8A, 8B), dans lequel la pièce terminale
o fournit une butée pour le connecteur de câble enfiché, et
o comporte au moins une ouverture d'accueil d'élément de contact, et
• une bride de connexion (15), dans lequel la bride de connexion (15) est disposée sur l'ouverture d'enfichage.

6. Connecteur à encastrer (2, 42) selon la revendication 1 ou l'une des revendications 4 à 5, dans lequel l'extrémité côté enfichage (5) du boîtier (1) comporte une collerette de type bride (14), dans lequel la collerette de type bride (14),
• est posée sur la bride de connexion (15) du support d'élément de contact (7), et/ou
• peut être posée sur une plaquette encastrable,
en particulier dans lequel la collerette de type bride (14) comporte une forme et une étendue au moins largement identique à la bride de connexion (15) du support d'élément de contact (7), de sorte que la collerette de type bride (14) posée sur la bride de connexion (15) du support d'élément de contact (7) rejoint en affleurement la bride de connexion (15) du support d'élément de contact (7) au moins largement.

7. Connecteur à encastrer (2, 42) selon la revendication 6, dans lequel sur la collerette de type bride (14) est formée au moins une barrette de connexion (16) saillant de manière radiale, à l'extrémité extérieure de laquelle est fixé un bouchon d'étanchéité (17) en particulier en forme de godet, dans lequel le bouchon d'étanchéité (17) en particulier en forme de godet comporte un diamètre extérieur légèrement supérieur à un diamètre intérieur de l'ouverture d'enfichage (8, 8A, 8B) du support d'élément de contact (7), de sorte que lors d'une insertion du bouchon d'étanchéité (17) en particulier en forme de godet dans l'ouverture d'enfichage (8, 8A, 8B) un engagement par pression est réalisé entre le bouchon d'étanchéité (17) en particulier en forme de godet et une surface s'étendant dans l'ouverture d'enfichage (8, 8A, 8B), en particulier dans lequel
• une languette de préhension intégrale (18) fait saillie sur la face du bouchon d'étanchéité (17) opposée à la barrette de connexion (16), et/ou
• l'engagement par pression réalisé entre le bouchon d'étanchéité (17) en particulier en forme de godet et la surface s'étendant dans l'ouverture d'enfichage (8, 8A, 8B) est étanche à l'eau et/ou à l'air.

8. Connecteur à encastrer (2, 42) selon la revendication 7, dans lequel la collerette de type bride (14) comporte une forme rectangulaire, dans lequel la barrette de connexion (16) saillant de manière radiale est formée à un coin de la collerette de type bride (14), en particulier dans lequel la barrette de connexion (16) saillant de manière radiale est formée au coin de la collerette de type bride (14) de telle sorte qu'elle réalise avec un côté long parmi les deux côtés de la collerette de type bride (14) formant ledit coin un angle dans un intervalle de 120° à 140°, en particulier de 135°.

9. Connecteur à encastrer (2, 42) selon la revendication 1 ou l'une des revendications 4 à 8, dans lequel un élément séparateur (19) est disposé sur un côté extérieur (13) du fond de boîtier (10), dans lequel l'élément séparateur (19)
• s'élève plus loin du fond de boîtier (10) que l'élément de contact (9) au moins partiellement poussé à travers l'au moins une ouverture de sortie (11), et/ou
• s'étend sur le fond de boîtier (10) de telle sorte qu'une étendue radiale de l'élément séparateur (19) sur le fond de boîtier (10) est inférieure ou égale à une étendue radiale du fond de boîtier (10).

10. Connecteur à encastrer (2, 42) selon les revendications 7 et 9, dans lequel les parties suivantes du boîtier (1)
• l'enveloppe de boîtier (4), le fond de boîtier (10) et l'extrémité côté enfichage (5),
• l'enveloppe de boîtier (4), le fond de boîtier (10), l'extrémité côté enfichage (5) et la collerette de type bride (14),
• l'enveloppe de boîtier (4), le fond de boîtier (10), l'extrémité côté enfichage (5), la collerette de type bride (14), la barrette de connexion (16) saillant de manière radiale et le bouchon d'étanchéité (17) en particulier en forme de godet, ou
• l'enveloppe de boîtier (4), le fond de boîtier (10), l'extrémité côté enfichage (5), la collerette de type bride (14), la barrette de connexion (16) saillant de manière radiale, le bouchon d'étanchéité (17) en particulier en forme de godet et l'élément séparateur (19) sont réalisés d'une seule pièce.

11. Connecteur à encastrer (2, 42) selon la revendication 10, dans lequel les parties du boîtier (1) réalisées d'une seule pièce sont constituées d'un matériau avec une dureté Shore A dans un intervalle de 60 à 100, en particulier dans lequel les parties du boîtier (1) réalisées d'une seule pièce sont fabriquées au moyen d'un processus de moulage par injection, par pressage ou par vulcanisation.

12. Connecteur à encastrer (2, 42) selon l'une des revendications précédentes, dans lequel le support d'élément de contact (7) est constitué d'un matériau avec une dureté Shore D dans un intervalle de 60 à 100.

13. Connecteur à encastrer (2, 42) selon la revendication 1 ou l'une des revendications 4 à 12, dans lequel
• trois éléments de contact (9) sont accueillis par le support d'élément de contact (7) et/ou
• trois ouvertures de sortie (11) s'étendent à l'intérieur du fond de boîtier (10).
